# EUROPÄISCHE PATENTSCHRIFT

(11) **EP 1 891 266 B1**
(45) Veröffentlichungstag und Bekanntmachung des Hinweises auf die Patenterteilung: **30.07.2014**
(21) Anmeldenummer: 06763710.8
(22) Anmeldetag: 14.06.2006
(51) Int. Cl.: D21C 9/00, D21C 9/10, D21H 25/04

(54) **VERFAHREN ZUR BEHANDLUNG UNVERWOBENER FASERSTOFFE UND VORRICHTUNG ZUM BLEICHEN**
METHOD FOR TREATING NON-WOVEN FIBROUS MATERIALS AND BLEACHING DEVICE
PROCEDE POUR TRAITER DES MATIERES FIBREUSES NON ENTRELACEES ET DISPOSITIF DE BLANCHIMENT

(30) Priorität: 16.06.2005 DE 102005028046; 14.10.2005 DE 102005049230
(43) Veröffentlichungstag der Anmeldung: 27.02.2008
(73) Patentinhaber: Siemens Aktiengesellschaft, 80333 München (DE)
(72) Erfinder: FIGALIST, Helmut, 91080 Spardorf (DE); HARTMANN, Werner, 91085 Weisendorf (DE)
(86) Internationale Anmeldenummer: PCT/EP2006/063209
(87) Internationale Veröffentlichungsnummer: WO 2006/134127

(56) Entgegenhaltungen:
- WO-A-2004/101891
- DE-A1- 19 836 669
- FR-A- 2 711 680
- US-A- 3 806 404
- PATENT ABSTRACTS OF JAPAN Bd. 1999, Nr. 14, 22. Dezember 1999 (1999-12-22) & JP 11 247098 A (TOPPAN PRINTING CO LTD), 14. September 1999 (1999-09-14)

## Beschreibung

Die Erfindung liegt auf dem Gebiet der industriellen Behandlung von faserigen Materialien.

Die Erfindung betrifft eine Vorrichtung zum Bleichen unverwobener Faserstoffe in einer Suspension, insbesondere als Pulpe oder Faserbrei, in einem oder an einem durch Begrenzungswände gegebenen Behandlungsvolumen, wobei in / durch das Behandlungsvolumen die Suspension einfüllbar oder durchfließbar ist.

Des Weiteren betrifft die Erfindung ein Verfahren zur Behandlung unverwobener Faserstoffe in einer Suspension, insbesondere als Pulpe oder Faserbrei, vorzugsweise zum Betrieb der Bleichvorrichtung nach der Erfindung.

Aus S. Ihara, T, Miichi, S. Satoh und C. Yamabe, "Ozone generation by a discharge in bubbled water", Digest of Technical Papers 12th IEEE International Pulsed Power Conference, 1999, ist ein Verfahren und eine Vorrichtung zur Wasserreinigung bekannt.

Aus WO2004/10189 A1 ist ein Verfahren zur Oberflächenbehandlung von Papier oder verbundenen Fasern mit Plasma bekannt. FR 2 711 680 A1 beschreibt einen Bleichprozess für eine Faserbahn mit Hilfe eines elektrisch erzeugtes Plasma.

Ein Ziel bei der Behandlung unverwobener Faserstoffe ist das Bleichen der Faserstoffe. Beim Bleichen von beispielsweise Zellstoff ist es u.a. ein Ziel, das in dem Zellstoff enthaltene Lignin zu entfernen oder bestimmte "farbige" Molekülgruppen zu zerstören. Diese Art der Behandlung führt vorzugsweise zu einem höheren Weißegrad des Zellstoffs.

Heutige Bleichverfahren beruhen auf der chemischen Behandlung des fasrigen Materials. Typische Bleichchemikalien sind Chlor, Chlordioxyd, schweflige Säuren, Extraktion mit Natronlauge, Sauerstoff, Wasserstoffperoxyd und Ozon. Abhängig von der verwendeten Methode sind alkalische oder saure Umgebungsbedingungen gefordert. Moderne Bleichverfahren nutzen häufig verschiedenen Bleichstufen, in denen verschiedene Bleichchemikalien zum Einsatz kommen, wobei jede Bleichstufe typischerweise aus einer Mischeinheit und einem nachfolgenden Reaktionsturm besteht. Bei diesen Verfahren müssen die zum Teil hochgiftigen (Chlordioxyd) oder stark ätzenden Säuren, Laugen oder Reagenzien in großer Menge transportiert, gelagert und nach Ablauf des Prozesses auch wieder aufgearbeitet bzw. entsorgt werden.

Eine Effektivität des Bleichprozesses hängt im Allgemeinen von der richtigen Konzentration gewisser Reagenzien in einer faserigen Suspension ab. Bei einer Peroxydbleiche hängt die Effektivität des Bleichprozesses ganz entscheidend von der Konzentration eines Perhydroxid (HOO⁻) ab.

Eine Reaktionsrate hängt unter anderem von einem pH-Wert und einer Temperatur der Suspension ab. Ein typischer Wert für die Temperatur ist z.B. 60°C bis 70°C und ein typischer Wert für einen pH-Wert liegt bei ca. 10,5. Der pH-Wert wird in der Regel über die Zugabe zusätzlicher Chemikalien wie Natriumhydroxid oder Natriumsilikat gesteuert. Einige Verfahren benutzen Druck und höhere Temperaturen um eine notwendige Verweilzeit in beispielsweise einem Reaktionsturm zu reduzieren. Ein wesentlicher Kostenfaktor bei einem Bleichverfahren hängt zu einem großen Teil von der Art und der Menge der eingesetzten Chemikalien sowie deren Weiterbehandlung, wie einer Abtrennung oder einer Entsorgung, ab.

Der Erfindung liegt die A u f g a b e zugrunde, eine Vorrichtung und ein Verfahren zur Verfügung zu stellen, um den Einsatz von Chemikalien beim Bleichen von unverwobenen Faserstoffen zu vermindern.
Die Aufgabe wird bezogen auf die eingangs genannte Vorrichtung gemäß der Erfindung gelöst durch einen mit einer ersten Elektrode verbundenen Hochspannungsimpulsgenerator, mit welchem im Behandlungsvolumen und/oder in dessen unmittelbarer Umgebung ein Plasma erzeugbar ist. Da der Prozess der Plasmaerzeugung in der Bleichvorrichtung gut steuerbar ist und kurze Reaktionszeiten besitzt, erhält man ein einfach zu regelndes, verbessertes Bleichverfahren in einer Bleichvorrichtung.

In einer bevorzugten Ausgestaltung wird das Plasma in einem Abstand von < 20 cm, vorzugsweise < 10 cm, vorzugsweise < 5 cm, vom Behandlungsvolumen erzeugt. Durch die direkte Behandlung der Faserstoffe, vorzugsweise Zellstofffasern, mit - vorzugsweise kaltem - Plasma werden in der Suspension bestimmte Radikale erzeugt. Diese Radikale haben bleichende chemische Reaktionen zur Folge.

Mit zusätzlichem Vorteil ist die Bleichvorrichtung für Faserstoffe für die Herstellung von Papier, Pappe oder Karton geeignet und/oder die Faserstoffe sind einem solchen Herstellungsprozess als Prozessgut zuführbar.

Zweckmäßig ist ferner, dass das Behandlungsvolumen zum Einfüllen bzw. Durchfließen der Suspension, vorzugsweise eines Ausgangsmaterials bei der Papier-, Pappe- bzw. Kartonherstellung, insbesondere einer zu bleichenden Pulpe oder eines zu bleichenden Faserbreis, geeignet ist. Durch ein Einfüllen bzw. Durchfließen der Suspension durch das Behandlungsvolumen lässt sich der Bleichprozess bereits während einer automatisierten Einfüllphase der Suspension starten. Auch die Zeit des Durchfließens bzw. Weiterfließens zu einem nächsten Prozessschritt kann für den Bleichprozess genutzt und somit eine effektive Bleichzeit stark herabgesetzt werden.

Eine andere bevorzugte Ausführungsform ist, dass mindestens eine zweite Elektrode zur Plasmaerzeugung vorhanden ist. Durch das gezielte Vorsehen einer zweiten Elektrode an für den Bleichprozess vorteilhaften Orten kann das erzeugte Plasma bzw. die erzeugte Gasentladung gezielt auf die Suspension oder in der Suspension appliziert werden.

Eine weitere Steigung des Bleichergebnisses wird dadurch erzielt, dass wenigstens eine der Elektroden derart angeordnet ist, dass sie bei in das Behandlungsvolumen eingefüllter oder darin durchfließender Suspension mit der Suspension in Berührung kommt.

In einer weiteren bevorzugten Ausgestaltung ist wenigstens eine der Elektroden derart angeordnet, dass das Plasma, vorzugsweise größtenteils, in einem oberflächennahen Volumen unter oder über der Oberfläche der eingefüllten Suspension erzeugt wird. Durch eine - vorzugsweise gepulste - Entladung im oberflächennahen Gasbereich der Suspension, insbesondere Pulpe, zwischen einem Elektrodensystem können in der Gasentladung erzeugte Radikale durch Diffusion gut in die Suspension gelangen.

Mit weiterem Vorteil sind die Elektroden flächig ausgebildet, wobei insbesondere die zweite Elektrode zumindest teilweise in der Suspension eintauchbar ist und/oder die erste Elektrode parallel zur zweiten Elektrode außerhalb der Suspension angeordnet ist. Das bereits erwähnte Diffundieren von beispielsweise Radikalen in die Suspension geschieht auf diese Weise noch effizienter. Durch eine solche Anordnung wird vorzugsweise eine hybride Entladung hervorgerufen.

Zweckmäßig ist außerdem, dass die Elektroden flächig ausgebildet sind, wobei die erste Elektrode und die zweite Elektrode parallel zueinander im oberflächennahen Bereich der Suspension angeordnet sind. Durch ein flächig ausgestaltetes Elektrodensystem wird das Plasma auf vorteilhafte Weise, beispielsweise im oberflächennahen Bereich eines Bleichbottichs, appliziert. Fließt die Suspension, vorzugsweise bei der Papierherstellung, auf ein Sieb und ist somit flächig verteilt, so kann eine Bleichvorrichtung mit einem flächig ausgestalteten Elektrodensystem mit Vorteil angewendet werden.

Nach einem weiteren Ausgestaltungsmerkmal ist eine Begrenzungswand des Behandlungsvolumens als Elektrode hergerichtet. Durch diese Art der Vorrichtung kann das Plasma bzw. die Gasentladung auch auf die gesamte Oberfläche, welche die Suspension in dem Behandlungsvolumen bildet, appliziert werden.

Weiterhin kann die Vorrichtung derart ausgestaltet sein, dass das Behandlungsvolumen als eine Rohrleitung, insbesondere als Verbindungselement, für den Transport der Suspension ausgestaltet ist. Eine Einrichtung zum Transport der Suspension kann somit auf vorteilhafte Weise sowohl als Transport- als auch als Bleichvorrichtung genutzt werden.

Bei einer vorrichtungsgemäßen Ausgestaltung des Elektrodensystems ist vorzugsweise mindestens eine Elektrode als Platte ausgestaltet.

Insbesondere sind die Elektroden als mindestens zwei gegenüberstehende, vorzugsweise parallel zueinander verlaufende, Platten angeordnet.

Nach einer weiteren Ausgestaltungsform der Bleichvorrichtung ist mindestens eine Elektrode als Draht ausgestaltet.

Weiterhin ist zweckmäßig, dass mindestens eine Elektrode als ein Drahtgeflecht, insbesondere als ein Drahtgitter ausgestaltet ist.

Weiterhin kann die Bleichvorrichtung derart hergerichtet sein, dass mindestens eine Elektrode als ein Gitter, insbesondere als eine Anordnung von sich rechtswinklig oder schräg kreuzenden Rundstäben und / oder Flachleisten, vorzugsweise in Form eines Siebes, ausgestaltet ist.

In einer weiteren vorteilhaften Ausgestaltung der Erfindung sind die Elektroden als mindestens zwei gegenüberstehende, vorzugsweise parallel zueinander verlaufende, Gitter angeordnet. Bei einer fließenden Suspension, insbesondere ein herabfallender Vorhang aus Suspension, kann die Elektrodenanordnung mit Vorteil für ein beidseitiges Applizieren von Plasma auf den Suspensions-Vorhang genutzt werden.

In einer weiteren bevorzugten Ausgestaltung der Bleichvorrichtung weist vorzugsweise mindestens eine Elektrode eine oder mehrere Spitzen auf. Es ist bekannt, dass an Elektroden mit Spitzen besonders hohe Feldstärken auftreten, welche hier auf vorteilhafte Weise zur Plasmabildung genutzt werden können.

In einer anderen Ausgestaltungsvariante der Bleichvorrichtung ist vorzugsweise mindestens eine Elektrode als ein Rohr ausgestaltet. Beispielsweise mündet eine Ablassöffnung der Bleichvorrichtung zweckmäßiger Weise in das Rohr. Während des Durchfließens oder des Abfließens der Suspension durch das Rohr kann mittels der als Rohr ausgestalteten Elektrode die Suspension, insbesondere die darin enthaltenen Faser- oder Zellstoffe, gebleicht werden.

Weitere bevorzugte Ausgestaltungsmerkmale der Bleichvorrichtung, insbesondere der Elektrodenanordnungen der Bleichvorrichtung, sind durch die Patentansprüche 20 - 22 wiedergegeben.

In einer weiteren bevorzugten Ausführungsform der Erfindung weißt die Bleichvorrichtung ein Mittel zum Injizieren von Gas, insbesondere Luft oder Sauerstoff, vorzugsweise reinem Sauerstoff oder Sauerstoff mit beispielsweise Edelgas als Trägergas, in das Behandlungsvolumen auf. Durch diese vorteilhafte Anordnung werden, vorzugsweise fein verteilte Luftblasen oder Sauerstoff oder Sauerstoff mit einem Trägergas wie z.B. Argon, in die Suspension eingeströmt. Mittels des Mittels zum Injizieren von Gas sind im Entladungsbereich feinste "Gasperlen" vorhanden. Mit Hilfe dieser "Gasperlen" können auf besonders vorteilhafte Art und Weise Radikale erzeugt werden, welche sich schnell und gut verteilt in der Suspension lösen.

Nach der verfahrensseitigen Lösung der eingangs genannten Aufgabe ist durch die Erfindung vorgesehen, dass die Suspension oder ein ihr zuzugebendes Verdünnungswasser mit, vorzugsweise nicht-thermischem, großflächigem Plasma unter mindestens Atmosphärendruck in Kontakt gebracht, das Plasma in unmittelbarer Nähe zur Suspension bzw. zum Verdünnungswasser erzeugt oder in der Suspension bzw. im Verdünnungswasser oder in unmittelbarer Umgebung der Suspension bzw. des Verdünnungswassers eine Gasentladung insbesondere eine Koronaentladung unter mindestens Atmosphärendruck erzeugt wird. Durch die direkte Behandlung der Suspension bzw. des Verdünnungswassers, insbesondere Zellstofffasern, mit "kaltem Plasma" werden in der Suspension bzw. im Verdünnungswasser Radikale erzeugt. Diese Radikale lösen bleichende chemische Reaktionen in der Suspension bzw. in den Faserstoffen aus.

Vorteilhafterweise wird das Plasma in einem Abstand von < 20 cm, vorzugsweise < 10 cm, vorzugsweise < 5 cm, von der Suspension erzeugt. Um ein gutes Bleichergebnis zu erzielen ist es von Vorteil, das Plasma in der unmittelbaren Umgebung der Suspension zu erzeugen.

Mit besonderem Vorteil, insbesondere in der Papierindustrie, ist die Suspension für die Herstellung von Papier, Pappe oder Karton geeignet.

Eine, vorzugsweise abgelagerte, Suspension kann als ein feuchtes oder nasses Blatt verwendet werden. Mit Vorteil wird das feuchte oder nasse Blatt mit Plasma behandelt.

Auf besonders vorteilhafte Weise werden zur Erzeugung des Plasmas bzw. der Gasentladung zwischen Elektroden Hochspannungsimpulse mit einer Dauer von weniger als 10 µs erzeugt. Die Verwendung von derartig kurzen Hochspannungs-Einzelimpulsen hat sich als besonders vorteilhaft gezeigt, wogegen die Verwendung von Radiofrequenz- (RF) oder Mikrowellenimpulsen oder von Hochspannungseinzelimpulsen mit mehr als 10 µs Dauer weit weniger effizient ist.

Vorzugsweise wird das Plasma bzw. die Gasentladung vor und/oder während der Blattbildung an die Suspension appliziert, insbesondere beim Durchlauf durch oder über eine Siebvorrichtung. Von Vorteil ist es hierbei, dass das Plasma bzw. die Gasentladung an unterschiedlichen Orten innerhalb eines Papierherstellungsprozesses angewendet wird.

Um eine möglichst hohe Behandlungseffizienz, vorzugsweise beim Bleichen, zu erreichen, ist es von Vorteil, dass die Suspension beidseitig mit dem Plasma in Kontakt gebracht bzw. mittels der Gasentladung behandelt wird.

Vorteilhafterweise wird das Plasma bzw. die Gasentladung zum Bleichen der Suspension, der Pulpe oder des Faserbreis, insbesondere in einem Kocher, in einem Bleichbehältnis oder in einer Leitung, verwendet.

Hierbei ist es von besonderem Vorteil, dass die Suspension, die Pulpe oder Faserbrei, mit zumindest einer Elektrode zur Erzeugung des Plasmas bzw. der Gasentladung in Kontakt gebracht wird.

Vorzugsweise wird das Plasma bzw. die Gasentladung in der Suspension erzeugt. Um eine mögliche Streamerentladung mit einer effizienten Radikalenerzeugung in der Suspension einzuleiten, ist es von Vorteil, das Plasma direkt in der Suspension mit kurzen Hochspannungseinzelimpulsen zu erzeugen. Bei Verwendung langer Impulse wird der größte Anteil der Impulsenergie in Wärme umgewandelt. Der Grund liegt in der hohen Leitfähigkeit der u.a. mit einer Vielzahl von Chemikalien versetzten Suspension, so dass bei Verwendung langer Impulse der größte Anteil der Impulsenergie ungenutzt bleibt. Zweckmäßigerweise wird das Verfahren auf verschiedene Arten bzw. Zustände von Suspensionen angewendet. Bei einer bevorzugten Anwendung liegt der Gehalt an Trägerflüssigkeit, insbesondere Wasser, in der Suspension im Bereich zwischen 40 % und 99,9 %, vorzugsweise im Bereich zwischen 80 % und 98 % und insbesondere im Bereich zwischen 85 % und 98 %.

Auf vorteilhafte Art und Weise werden im Plasma oder mittels der Gasentladung Radikale erzeugt, die auf die Faserstoffe einwirken. Diese Radikale lösen bleichende chemische Reaktionen aus, durch die entweder Bleichchemikalien ersetzt oder deren Verbrauch stark reduziert werden können.

Besonders bevorzugt und zweckmäßig ist es, dass für verschiedene Zustände von Suspensionen in einem Papier-, Karton- oder Pappe-Herstellungsprozess insbesondere an unterschiedlichen Prozessstufen, Radikale unterschiedlicher Art oder Zusammensetzung verwendet werden. Mögliche Prozessstufen, insbesondere in einem Papierherstellungsprozess, können sein: Kochen, Malen, Bleichen, Sieben, Pressen. Mit Vorteil kann bereits beim Kochen der Ausgangsmaterialien die Suspension mit Plasma bzw. einer Gasentladung behandelt werden. Auch beim Sieben, welches bei einem Papierherstellungsprozess die Vorstufe zur Blattbildung darstellt, wird die Suspension vorzugsweise mit einer anderen Art von Radikalen, als sie beim Kochen eingesetzt wurden, behandelt.

In einer weiteren bevorzugten Ausgestaltung der Erfindung wird die Suspension innerhalb einer Prozessstufe in einem Papier- oder Karton-Herstellungsprozess Radikalen unterschiedlicher Art oder Zusammensetzung ausgesetzt, vorzugsweise zeitlich nacheinander folgend. Mit Vorteil wird so ein optimales Behandlungsergebnis Schritt für Schritt erzielt.

Vorzugsweise werden als Radikale Ozon (O₃), Wasserstoffperoxyd (H₂O₂), Hydroxyl-Radikale (OH), HO₂ und oder HO₂⁻ erzeugt. Beim Einsatz von H₂O₂ als OH-Radikal-Quelle sind zusätzlich auch nicht radikalische Reaktionswege möglich. Dabei bilden sich vorzugsweise Addukte von Nucleophilen und H₂O₂, die stärkere Oxidationsmittel als das Wasserstoffperoxyd selbst darstellen.

Auf vorteilhafte Weise wird beim Bleichen in der Suspension oder in der Pulpe oder in dem Faserbrei das Plasma oder die Gasentladung derart appliziert, dass als Radikale vermehrt Ozon (O₃) und oder Wasserstoffperoxyd (H₂O₂) gebildet wird.

In einer anderen vorteilhaften Ausgestaltung wird vorzugsweise beim Sieben und/oder in/im flächig verteilter/n Suspension oder Pulpe oder Faserbrei oder im sich bildenden oder gebildeten, noch ungepressten Blatt das Plasma oder die Gasentladung derart appliziert, dass als Radikale vermehrt Hydroxyl-Radikale, HO₂ und/oder HO₂⁻ gebildet wird.

Zweckmäßig ist, dass eine Erzeugungsrate der Radikale und/oder die Zusammensetzung der erzeugten Radikale durch Beeinflussung einer Amplitude, einer Impulsdauer und/oder einer Impulswiederholrate der Hochspannungsimpulse gesteuert wird. Da die Konzentration der Radikale durch einen elektrischen Prozess erzeugt und damit in Echtzeit sehr gut steuerbar ist, ist ein solches Verfahren sehr wirtschaftlich und kann innerhalb kürzester Zeit für unterschiedliche Behandlungsergebnisse nachgeregelt werden.

Zweckmäßig ist ferner, dass zur Steuerung und Regelung der Erzeugungsrate und/oder der Art der erzeugten Radikale eine Konzentration der erzeugten Radikale gemessen wird.

Weiterhin ist es zweckmäßig, dass zur Steuerung und Regelung der Erzeugungsrate oder der Zusammensetzung der erzeugten Radikale eine Eigenschaft der Suspension, vorzugsweise eine Qualitätseigenschaft, insbesondere dessen Opazität, Glanz, Weiße, Fluoreszenz oder Farbpunkt, gemessen wird. Anhand der Messung der Qualitätseigenschaften erhält man eine Rückmeldung, welche es gestattet den Behandlungsprozess optimal zu steuern.

Im Hinblick auf eine eingesetzte Automatisierungslösung für das Verfahren ist es von besonderem Vorteil, dass die Konzentration bzw. die Eigenschaft "online" gemessen wird.

Um die Erzeugungsrate der Radikale zu regeln oder zu steuern wird vorzugsweise die Amplitude der Hochspannungsimpulse bei konstanter Wiederholrate verändert.

Des Weiteren wird vorzugsweise zur Beeinflussung der Erzeugungsrate die Wiederholrate der Hochspannungsimpulse bei konstanter Amplitude verändert.

Eine weitere Steigerung des Behandlungsergebnisses, insbesondere eines Bleichergebnisses, wird dadurch erreicht, dass die Suspension, die Pulpe, oder der Faserbrei, vorzugsweise zum Bleichen im plasmabeaufschlagten Bereich mit Sauerstoff angereichert wird.

Vorteilhaft im Hinblick auf ein Behandlungsergebnis ist es ferner, dass in der Suspension, in der Pulpe oder in dem Faserbrei, vorzugsweise zum Bleichen, eine Hochspannungs-Impulsdauer von weniger als 100 ns verwendet wird. Ist beispielsweise das Elektrodensystem einer Bleichvorrichtung komplett im Inneren der Suspension angeordnet, ist es aufgrund der hohen Leitfähigkeit der Suspension sehr vorteilhaft mit kleinen Hochspannungs-Impulsdauern zu arbeiten.

Weiterhin ist es für ein gutes Behandlungsergebnis zweckmäßig, dass flächig verteilte/r Suspension, Pulpe oder Faserbrei oder sich bildendes oder gebildetes, noch ungepresstes Blatt, insbesondere beim Sieben, im plasmabeaufschlagten Bereich von einer mit Wasserdampf angereicherten Atmosphäre umgeben wird.

Weiterhin ist es zweckmäßig, dass an flächig verteilter/m Suspension, Pulpe oder Faserbrei oder sich bildendem oder gebildeten, noch ungepresstem Blatt, insbesondere beim Sieben, eine Hochspannungs-Impulsdauer von 100 ns bis 1 µs verwendet wird.

Weiterhin ist es vorteilhaft, dass bei flächig verteilter/m Suspension, Pulpe oder Faserbrei oder sich bildendem oder gebildeten noch ungepressten Blatt, insbesondere beim Sieben, eine Hochspannungs-Amplitude entsprechend mindestens dem zweifachen Wert, vorzugsweise mindestens dem dreifachen Wert, einer Korona-Einsatzspannung an die Elektroden angelegt wird.

Vorzugsweise werden zur Erzeugung des Plasmas bzw. der Korona-Entladung eine Gleichspannungs-Korona-Entladung erzeugt und der Gleichspannungs-Korona-Entladung die Hochspannungsimpulse überlagert. Die Überlagerung der Hochspannungsimpulse auf eine Gleichspannung hat den besonderen Vorteil, dass die energiereichen Hochspannungsimpulse bereits von einem sehr hohen Energieniveau starten können.

Je nach Lebensdauer oder Art oder Zusammensetzung der erzeugten Radikale ist es auch noch zweckmäßig, dass eine Impulswiederholrate zwischen 10Hz und 5kHz, insbesondere aus dem Bereich von 10Hz bis 10kHz, verwendet wird.

Weiterhin ist es von Vorteil, falls die Leistungseinkopplung elektrischer Energie in das Plasma vorwiegend über die Regelung von Amplitude, Impulsdauer und Impulswiederholrate der überlagerten Hochspannungsimpulse gesteuert wird.

Vorzugsweise für Suspensionen mit extrem hoher Leitfähigkeit ist es zweckmäßig, dass Hochspannungsimpulse mit einer Dauer von weniger als 3 µs, vorzugsweise von weniger als 1 µs, vorzugsweise von weniger als 500 ns, angewendet werden.

Zweckmäßig ist auch, dass ein homogenes, großvolumiges Plasma mit hoher Leistungsdichte erzeugt wird, ohne dass es zu Plasmaeinschnürungen oder Durchschlägen kommt. Durch die Erzeugung eines "stabilen" Plasmas kann die Erzeugungsrate hoch und konstant gehalten werden; kommt es hingegen zu Plasmaeinschnürungen oder Durchschlägen so sinkt die Erzeugungsrate wieder.

Bevorzugt ist ferner, dass eine DC-Spannung von solcher Höhe eingesetzt wird, dass im Plasma nur in Verbindung mit überlagerten Hochspannungsimpulsen eine stabile DC-Korona-Entladung gebildet wird.

Mit besonderem Vorteil liegt dabei die eingesetzte DC-Spannung unter der Spannung für einen stabilen Betrieb ohne Hochspannungs-Impulsüberlagerung.

Des Weiteren ist es zweckmäßig, dass die eingesetzte Gesamtamplitude (DC-Spannung + Impulsamplitude) über der statischen Durchbruchspannung der Elektrodenanordnung liegt.

Zweckmäßig ist es, dass vorzugsweise für eine hohe Leistungseinkopplung die einsetzte Gesamtamplitude dem zwei- bis fünffachen der statischen Durchbruchspannung der Elektrodenanordnung entspricht.

Für die Anwendung der vorzugsweise eingesetzten DC-Spannung ist es von weiterem Vorteil, falls die Amplitude der Hochspannungsimpulse zwischen 10 % und 1000 % der eingesetzten DC-Spannung beträgt.

Eine weitere Steigerung eines Behandlungsergebnisses oder eines Bleichprozesses wird vorzugsweise dadurch erreicht, dass eine Gasströmung senkrecht zu der Elektrodenanordnung erzeugt wird.

Alternativ ist es möglich, dass eine Gasströmung parallel zu der Elektrodenanordnung erzeugt wird.

In einer vorteilhaften Ausführungsform der Erfindung werden durch organische Farbstoffe, biokatalytische Substanzen und/oder Mikroorganismen und/oder sonstiges biologisches Material gebildete Verunreinigungen in der Suspension reduziert. Unter Verunreinigungen im Sinne der Erfindung sind beispielsweise gelöste organische Substanzen zu verstehen, welche in der Suspension oder allgemein in einem Wassersystem einer Bleichvorrichtung oder einer Papierherstellungsanlage unerwünscht sind. Solche und weitere Verunreinigungen verursachen oft eine Verschlechterung der Entwässerung, die zu einer ungünstigen Blattbildung und einer geringeren Optizität führen. Des Weiteren kann es z.B. durch eine Reaktion der Verunreinigungen mit chemischen Hilfsmitteln zu einer Bildung von unerwünschten Ablagerungen kommen. Diese Ablagerungen können letztendlich bei einer Papierherstellungsanlage zu Flecken und Löchern im Papier führen. Farbliche Verunreinigungen werden durch die beispielsweise bei heutigen Druckverfahren eingesetzten Farbstoffe hervorgerufen, welche zum größten Teil wasserlöslich sind. Eine hohe Wasserlöslichkeit der eingesetzten Farbstoffe, insbesondere beim Einsatz von Altpapier als Ausgangsmaterial, führt dazu, dass selbst in einem Flotationsprozess die Farbstoffe nicht vollständig beseitigt werden können. Insbesondere sind wasserlösliche rote Farbstoffe dafür verantwortlich, dass das Wasser eine rötliche Tönung annimmt, welche sich auf das Endprodukt, vorzugsweise ein Papier, überträgt. Ein hoher anzustrebender Weißgrad, beispielsweise bei der Herstellung von weißen Papieren, kann bei gefärbtem Wasser nicht erreicht werden. Insbesondere unter Bedingungen eingeengter Wasserkreisläufe ist in der Regel eine verstärkte Vermehrung der im Wasser enthaltenen Mikroorganismen zu beobachten. Beispielsweise wird der im Wasser vorhandene gelöste Sauerstoff schnell verbraucht und dadurch kann es zur Entstehung von aneroben Bedingungen im Wasser kommen. Die Mikroorganismen können sich dann schnell vermehren und Stoffwechselprodukte dieser Mikroorganismen können beispielsweise zu starken Geruchsbelastungen in Form von Schwefelwasserstoff und/oder organischen Säuren oder Hefen und Bakterien führen. Darüber hinaus tritt in manchen Fällen, durch die Wirkung der oben genannten Stoffwechselprodukte der aneroben Mikroorganismen, Korrosion an Anlagenteilen auf. Ursache sind insbesondere Mikroorganismen, welche unter anderem kohlenhydratspaltende Enzyme, wie z.B. das Enzym Cellulase abgeben, mit dem, die im vorzugsweise Papierherstellungsprozess befindliches Cellulose als Fasergrundstoff zersetzt wird und als zersetztes, kurzkettiges Kohlenhydrat als Nahrung für die Mikroorganismen dient. Zur Definition von biologischem Material siehe Regel 23b, Absatz 3. EPÜ. Unter einer biokatalytischen Substanz ist, beispielsweise eine chemische Wechselwirkung zwischen einem Eiweiß und anderen Teilchen (Molekülen, Ionen, Protonen, Elektronen), in deren Verlauf sich die Beschaffenheit dieser Teilchen ändert, zu verstehen. Die erzeugten Radikale wirken sich günstig auf die Reduzierung der Verunreinigungen aus und es kann die Zugabe von Komplementärfarbstoffen oder Bioziden eingeschränkt oder verhindert werden.

In einer weiteren bevorzugten Ausgestaltungsform der Erfindung werden klebende Verunreinigungen reduziert. Bei einem Recyclingvorgang von beispielsweise Altpapier als Ausgangsstoff gelangen aus dem Altpapier gelöste und feinst zerteilte "Stickies" in die Papierherstellungsanlage. "Stickies" ist eine Bezeichnung für kleine Hotmelt- oder Klebstoff-Verunreinigungen, die später als Fehler im Papier oder in Pappe als beispielsweise störende Flecken auftreten. Insbesondere bei einer Altpapieraufbereitung wird das hierzu verwendete Wasser stark verunreinigt. Die klebenden Verunreinigungen in einem Faserstoff oder einer Faser-Suspension als Zwischenprodukt und in den allgemeinen Kreislaufwässern einer Papierherstellungsanlage neigen dazu, sich beispielsweise an Papiermaschinenbespannungen, wie Filzen und Sieben, sowie an Zylindern und Walzen abzulagern. Zusätzlich führen sie im letztendlich produzierten Papier zu Fehlstellen, die beispielsweise in der Weiterverarbeitung zu Störungen führen können oder deren Gebrauchswert einschränken. Diese klebenden Verunreinigungen stellen mittlerweile eines der größten Probleme bei der Wiederverwertung von Altpapier dar. Während sogenannte Makro-Stickis mit Hilfe mechanischer Trennverfahren weitestgehend abgetrennt werden können, lassen sich sogenannte Mikro-Stickis nur sehr schwer aus der Suspension oder allgemein aus einem Wasserkreislauf entfernen. Mikro-Stickis sind so klein, dass sie auch ein Schlitzsieb mit ca. 100 µm Schlitzweite passieren können. Durch eine Behandlung der Suspension, also auch der klebenden Verunreinigungen, wird eine Oberfläche der klebenden Verunreinigungen derart verändert, dass sie ihre klebenden Eigenschaften vermindern oder gänzlich verlieren. Dadurch wird mit Vorteil vermieden, dass die Verunreinigungen sich weiterhin an beispielsweise Bespannungen, Filzen, Walzen und in einer Trockenpartie ablagern.

In einer weiteren zweckmäßigen Ausgestaltungsform der Erfindung wird das Verdünnungswasser zusätzlich mit dem Plasma oder der Gasentladung behandelt, bevor das Verdünnungswasser der Suspension zugegeben wird. Durch die Behandlung des Verdünnungswassers mit kaltem Plasma oder einer Gasentladung werden im Verdünnungswasser bzw. in der sich mit dem Verdünnungswasser gebildeten Stoffsuspension chemische Reaktionen ausgelöst, welche bereits in einem frühen Stadium, beispielsweise in einer der Bleichvorrichtung Vorgelagerten Stoffaufbereitungsanlage, die Qualitätseigenschaften der später zu verwendeten Suspension deutlich verbessern. Das so behandelte Verdünnungswasser kann neben dem Bleichen der Faserstoffe auch zum Reduzieren von Verunreinigungen verwendet werden.

Bevorzugte, jedoch keinesfalls einschränkende Ausführungsbeispiele der Erfindung werden nunmehr anhand der Zeichnung näher erläutert. Zur Verdeutlichung ist die Zeichnung nicht maßstäblich ausgeführt, und gewisse Merkmale sind nur schematisiert dargestellt. Einander entsprechende Teile sind in den Figuren mit denselben Bezugszeichen versehen. Im Einzelnen zeigt die
- FIG 1: eine schematische Darstellung einer Papierherstellungsanlage mit einer Siebvorrichtung, einer Pressenvorrichtung und einer Veredelungs- und/oder Trockenanlage,
- FIG 2: eine Bleichvorrichtung nach der Erfindung,
- FIG 3: eine Darstellung (Schnitt) einer Anordnung zur Erzeugung von Radikalen in Koronaplasmen in Pulpe oder Luft: Parallelplatten- oder Rohranordnung mit Draht, dem eine gepulste Hochspannung überlagert wird,
- FIG 4: eine Prinzipdarstellung von Impulsen zur Erzeugung von Radikalen in Koronaentladungen in Luft oder wässrigen Medien bei Einsatz kurzer (typisch < 1 µs) Hochspannungsimpulse mit hoher Impulswiederholrate,
- FIG 5: bis FIG 10 Elektrodenanordnungen und Elektrodensysteme zur Erzeugung von Koronaentladungen: Platte-Platte-, Platte-Draht-Platte-, koaxiale Draht-Rohr-, Spitze-Platte-, Mehrfachspitzen-Platte-, Gitter-Platte (Rohr)-, Gitter-Gitter-Anordnungen,
- FIG 11: eine hybride Entladung, wobei sich eine Elektrode vollständig oberhalb des Mediums auf dem Sieb befindet, wogegen die zweite Elektrode durch das Sieb selbst gebildet wird,
- FIG 12: eine Platten- oder Gitteranordnung mit gekrümmten Oberflächen zur Anpassung an Gefäßwände bzw. Nutzung derselben als Elektrode, konzentrische Elektroden in Rohrform zur Nutzung der vorhandenen Verrohrung oder Türme für die Pulpe als Reaktorgefäß,
- FIG 13: eine gepulste Entladung im oberflächennahen Gasraum über Stoffauflauf auf dem Sieb mit Vielfachdraht-Platte-Anordnung, und
- FIG 14: ein gepulstes Koronaentladungssystem mit koaxialem Draht-Rohr, mit eingeperlten, feinstverteilten Gasblasen, so dass im Entladungsbereich feinste Gasperlen vorhanden sind und eine Streamerbildung vorwiegend in den Gasblasen abläuft,
- FIG 15: eine schematische Darstellung einer Stoffaufbereitungsanlage mit Plasmareaktoren,
- FIG 16: Plasmareaktor für ein Verdünnungswasser.

FIG 1 zeigt eine schematische Darstellung einer komplexen Papierherstellungsanlage 1, wie sie in heutigen Papierfabriken eingesetzt wird. Deren Konstruktion und die Kombination unterschiedlicher Aggregate werden von der Art der zu erzeugenden Papier-, Karton- und Pappesorten sowie der eingesetzten Rohstoffe bestimmt. Die Papierherstellungsanlage 1 hat eine räumliche Ausdehnung von ungefähr 10 m in der Breite und ungefähr 120 m in der Länge. Pro Minute produziert die Papierherstellungsanlage bis zu 1400 m Papier 27. Es dauert nur wenige Sekunden vom ersten Auftreffen der Suspension oder der Pulpe 39 auf die Siebvorrichtung 9 bis zum fertigen Papier 27, welches letztendlich in einer Aufrollung 15 aufgerollt wird. Im Verhältnis 1:100 mit Wasser verdünnt, werden die Faserstoffe 30 (siehe FIG 2) zusammen mit Hilfsstoffen auf die Siebvorrichtung 9 mit dem Sieb 10 aufgebracht. Die Fasern lagern sich auf dem Sieb 10 neben- und aufeinander ab. Das Siebwasser 23 kann mittels mehrerer Saugkammerbereiche 24 abfließen oder abgesaugt werden. Auf diese Weise entsteht ein gleichmäßiger Faserverbund, der durch mechanischen Druck in einer Pressenvorrichtung 11 und mit Hilfe von Dampfwärme weiter entwässert wird. Der gesamte Papierherstellungsprozess unterteilt sich dabei im Wesentlichen in die Bereiche Stoffaufbereitung, Papiermaschine, Veredelung und Ausrüstung.

Altpapier und in der Regel auch Zellstoff erreichen die Papierfabrik in trockener Form, während Holzstoff normalerweise im gleichen Werk erzeugt und als Faser-/Wasser-Mischung, also einer Suspension aus unverwobenen Faserstoffen, in die Stoffzentrale 3 gepumpt werden. Altpapier und Zellstoff 30 (siehe FIG 2) werden ebenfalls unter Zugabe von Wasser in einem Fasertrog 35 (FIG 2) aufgelöst. Papierfremde Bestandteile werden über verschiedene Sortieraggregate ausgeschleust (hier nicht dargestellt). In der Stoffzentrale 3 erfolgt je nach gewünschter Papiersorte die Mischung der verschiedenen Rohstoffe. Hier werden auch Füll- und Hilfsstoffe zugegeben, die der Verbesserung der Papierqualität und der Erhöhung der Produktivität dienen.

Der Stoffauflauf 7 der Papierherstellungsanlage 1 verteilt die Faserstoff-Suspension gleichmäßig über die gesamte Siebbreite. Am Ende der Siebvorrichtung 9 enthält die Papierbahn 27 noch immer ca. 80 % Wasser.

Ein weiterer Entwässerungsprozess erfolgt durch mechanischen Druck in der Pressenvorrichtung 11. Dabei wird die Papierbahn 27 mittels eines saugfähigen endlosen Filztuches zwischen Walzen aus Stahl, Granit oder Hartgummi hindurchgeführt und dadurch entwässert. Das durch den Saugkammerbereich 24 aufgenommene Siebwasser 23 wird zu einem Teil zu einem Sortierer 5 zugeführt und zu einem anderen Teil zu einem Stofffänger 17 zurückgeführt. An die Pressenvorrichtung 11 schließt sich eine Trocknungsanlage 13 an. Das verbleibende Restwasser wird in der Trocknungsanlage 13 verdampft. Slalomartig durchläuft die Papierbahn 27 mehrere dampfbeheizte Trockenzylinder. Am Ende hat das Papier 27 eine Restfeuchte von wenigen Prozent. Der in der Trocknungsanlage 13 entstandene Wasserdampf wird abgesaugt und in eine nicht dargestellte Wärmerückgewinnungsanlage geführt.

Für eine Behandlung der Fasersuspension 39 nach der Erfindung sind bei einem ersten Ausführungsbeispiel zwischen dem Stoffauflauf 7 und dem Anfangsbereich der Siebvorrichtung 9 eine erste Elektrode 43 unter der Siebvorrichtung 9 und eine zweite Elektrode 44 über der Siebvorrichtung 9 angeordnet. Die Elektroden 43 und 44 sind derart angeordnet, dass die flächig verteilte Faser-Suspension 39 zwischen ihnen verläuft. Damit zur Behandlung der Faser-Suspension 39 ein großflächiges Plasma unter Atmosphärendruck in unmittelbarer Nähe zu der Faser-Suspension 39 erzeugt werden kann, sind die Elektroden 43 und 44 mit einem Hochspannungsimpulsgenerator 46 verbunden. Mit Hilfe dieses Hochspannungsimpulsgenerators 46 wird zwischen den Elektroden 43 und 44 ein großvolumiges Plasma mit einem großen Querschnitt und mit hoher Leistungsdichte hergestellt. Hierbei ist eine Plasmadichte homogen über den Behandlungsbereich, welcher durch die Elektroden 43 und 44 abgedeckt wird, verteilt. Erfindungsgemäß wird dieses großvolumige Plasma mit hoher Leistungsdichte dadurch erzeugt, dass einer DC-Korona-Entladung intensive, kurz andauernde Hochspannungsimpulse mit einer hohen Impulswiederholrate von 1 kHz überlagert werden. Bei dieser Betriebsweise wird ein äußerst homogenes, großvolumiges Plasma mit einer hohen Leistungsdichte erzeugt, ohne dass es zu den bei DC-Korona-Entladungen bekannten Plasmaeinschnürungen kommt.

Um die Behandlungswirkung, welche das kalte großflächige Plasma auf die Faser-Suspension ausübt, zu unterstützen, wird gegebenenfalls mittels eines Gasverteilers 81 über eine Gasleitung 80 Sauerstoff mit Argon als Trägergas in den Behandlungsraum zwischen die Elektroden 43 und 44 eingeleitet. Mit Hilfe des Sauerstoff-Argon-Gemisches werden besonders vorteilhaft Hydroxyl-Radikale erzeugt. Hydroxyl-Radikale sind als besonders aggressiv und oxidierend, dadurch wird an der nur wenige Sekunden im Behandlungsbereich zwischen den Elektroden 43 und 44 verweilenden Faser-Suspension eine bleichende Wirkung erzielt.

Analog zu dem zuvor beschriebenen wird mit einem Elektrodensystem 47, 48 in der Pressenvorrichtung 11 ein großflächiges Plasma zur Behandlung der Papierbahn 27 erzeugt. Die erste Elektrode 47 in der Pressenvorrichtung 11 ist als eine halbrunde Gitterelektrode ausgeführt. Durch die halbrunde Ausgestaltung der Elektrode 47 kann sie dem Papierbahnverlauf über einer Transportrolle 12 folgen. Die zweite Elektrode 48 in der Pressenvorrichtung 11 ist als eine Plattenelektrode ausgestaltet und derart angeordnet, dass die Transportrolle 12 zwischen den Elektroden 47 und 48 geführt werden kann. Um auch hier die Radikalbildung im Plasma anzuregen, wird gegebenenfalls auch hier der Plasmabehandlungsbereich über den Gasverteiler 81 mit der Gasleitung 80 mit einem Sauerstoff-Argon-Gemisch angeströmt.

Der Pressvorgang verdichtet das Papiergefüge, eine Festigkeit erhöht sich und eine Oberflächengüte wird entscheidend beeinflusst. Durch die Behandlung des gepressten Papiers mit kaltem Plasma, insbesondere mit den erzeugten Radikalen, wird die molekulare Struktur der Papieroberfläche weiter verändert. Die Festigkeit des Papiers 27 wird erhöht und eine Bedruckbarkeit verbessert.

Mit den vorbenannten Elektrodenanordnungen 43 und 44 sowie 47 und 48 ist es nach dem erfindungsgemäßen Verfahren möglich die Papierbahn 27 zwischen Streamer-Entladungen zu führen. Ein Streamer ist eine spezielle Form einer sich linear fortbewegenden Plasmawolke oder ein in der Entwicklung befindlicher Entladungskanal, der sich aufgrund der angeregten hohen externen Feldstärke ausbildet. Ein Aufbau solcher Streamer findet innerhalb weniger 10 ns statt und geht sehr schnell in einen thermischen Durchschlagskanal über. Vorbenannte Anordnungen der Elektrodensysteme, wobei sich die Papierbahn 27 zwischen den zur Streamer-Entladung benutzten Elektroden befindet, ist besonders vorteilhaft, da das Papier 27 dadurch teilweise als eine dielektrische Barriere fungiert, wodurch sich der Übergang vom Streamerdurchschlag unterdrücken lässt.

FIG 2 zeigt mit einem zweiten Ausführungsbeispiel eine erfindungsgemäße Bleichvorrichtung 38. Ein Rohstoff 30, insbesondere Zellstoff, wird über ein Transportband 33 in einen Fasertrog 35 befördert. Im Fasertrog 35 wird der Rohstoff 30 mit Wasser versetzt und über eine Rohrleitung 36 in einen Bleichtrog 37 gepumpt. Eine erste Elektrode 43' und eine zweite Elektrode 44' sind jeweils als eine kreisflächige Gitterelektrode ausgeführt. Die erste Elektrode 43' ist im Gasraum der in den Bleichtrog 37 eingefüllten Zellstofffaser-Suspension 39 angeordnet. Die zweite Elektrode 44' ist im Inneren des Bleichtroges 37 angeordnet und wird damit vollständig von der Zellstofffaser-Suspension 39 bedeckt. Zwischen den beiden Elektroden 43' und 44' wird mittels des Hochspannungsimpulsgenerators 46 ein großflächiges kaltes Plasma erzeugt.

Durch eine direkte Behandlung der Zellstofffaser-Suspension 39 mit dem kalten Plasma werden in der Suspension 39 vorzugsweise die Radikale OH⁻, HOO⁻, O, O₃ erzeugt. Diese Radikale lösen eine bleichende chemische Reaktion aus. Der Hochspannungsimpulsgenerator 46 wird derart betrieben, dass er Hochspannungsimpulse mit einer Dauer von 1 µs zwischen den Elektroden 43' und 44' erzeugt. Eine für die Erzeugung von Radikalen und Ozon in der Zellstofffaser-Suspension notwendige DC-Spannung liegt bei ca. bei einigen 10 kV bis 100 kV. Die Hochspannungsimpulse werden der DC-Spannung überlagert und bilden so eine Gesamtamplitude von einigen 10 kV bis über 100 kV. Durch die Behandlung der Zellstofffaser-Suspension 39 mit einer kalten elektrischen Entladung, also dem Plasma, werden die Radikale in-situ erzeugt. So können große Gesamtmengen von Radikalen in die Suspension 39 eingebracht werden. Die Radikale werden zudem feinst verteilt in der Suspension erzeugt, so dass auch der bisherige nötige Aufwand zur Mischung von Chemikalien mit der Suspension reduziert werden kann.

Für eine weitere Steigerung des Bleichprozesses wird in den Bleichtrog 37 über eine Gasleitung 80 ein Sauerstoff-Argon-Gemisch, welches in einem Gasverteiler 81 aufbereitet wurde, eingeleitet.

FIG 3 zeigt als drittes Ausführungsbeispiel eine Schnittdarstellung eines Bleichgefäßes. In der Mitte des Bleichgefäßes ist eine Hochspannungselektrode 50 angeordnet. Der Außenmantel des Bleichgefäßes ist als eine Gegenelektrode 51 hergerichtet. In dem Bleichgefäß befindet sich eine Zellstofffaser-Suspension 39. Zwischen den Elektroden 50 und 51 ist ein Streamer 53 dargestellt. Radikale 59 werden in Streamern dadurch erzeugt, dass energiereiche Elektronen mit Wassermolekülen oder Suspensionsmolekülen zusammenstoßen und diese dadurch dissoziieren oder anregen. Bei der Dissoziation werden unmittelbar Radikale 59 freigesetzt, während bei der Anregung durch einen anschließenden strahlenden Übergang UV-Licht erzeugt wird. Dieses erzeugte UV-Licht reagiert wiederum mit Wassermolekülen und dissoziiert diese.

Das in FIG 3 dargestellte Bleichgefäß kann auch als eine Vorrichtung zur Durchleitung der Suspension 39 genutzt werden. Hierzu ist die Vorrichtung nicht als Bleichgefäß ausgestaltet, sondern als eine Art Rohrreaktor, also ohne einen Boden. Mit diesem Rohrreaktor kann ein Durchleiten der Suspension bei gleichzeitiger Plasmaerzeugung erfolgen.

Im Hinblick auf farbliche Verunreinigungen greifen diese Radikale 59 und Oxidantien 57 direkt die hochmolekularen Farbstoffe an und zerstören diese soweit, dass die Farbwirkung der Moleküle beseitigt wird.

Bezüglich mikrobiologischer Verunreinigungen werden diese durch das UV-Licht, die Radikale 59 und Oxidantien 57 angegriffen und zerstört. Durch das gleichzeitige Einwirken mehrerer solcher biozider Komponenten wird ein Synergieeffekt erzielt, der zu einer besonders effektiven Entkeimung der Suspension 39 führt. Insbesondere führt das auch zu Beginn des Vorgangs anliegende hohe elektrische Feld zu einer weiteren Synergiesteigerung durch eine Vorschädigung der biologischen Zellen durch Elektroporation der Zellwände, welche dann besonders leicht angreifbar sind durch die nachfolgend erzeugten chemisch aktiven Wirkstoffe, insbesondere die Radikale 59 und die Oxidantien 57.

Mikroorganismen, welche beispielsweise kohlenhydratspaltene Enzyme wie das Enzym Cellulase abgeben, mit dem die in der Suspension 39 befindliche Cellulose als ein Fasergrundstoff zersetzt wird und als zersetztes, kurzkettiges Kohlenhydrat als Nahrung für die Mikroorganismen dient, werden ebenfalls gehemmt oder gänzlich zerstört. Die Mikroorganismen werden abgetötet und so die Cellulase-Erzeugung minimiert. Durch einen gleichzeitig stattfindenden Abbau einer Catalase kann sich neben den Radikalen auch eine H₂O₂-Konzentration aufbauen. Diese trägt wiederum zum direkten Cellulase-Abbau als auch zur Entkeimung der durch die Cellulase produzierten Mikroorganismen bei.

In FIG 4 ist der verwendete Spannungsverlauf der Hochspannungsimpulse dargestellt. Ein erster Impuls 66 und ein zweiter Impuls 67, mit je einer Impulsbreite 62, weisen einen Abstand von einer Pulswiederholzeit 63 auf. Auf der Abszisse ist die Zeit in ms und auf der Ordinate die Spannung in kV angegeben. Die Einheiten sind willkürlich gewählt. Ein Niveau von ca. 100 kV der DC-Spannung fällt mit der dargestellten Abszisse zusammen. Die dargestellte Impulsspannung ist also der DC-Spannung überlagert. Es entsteht eine Gesamtamplitude von ca. 500 kV. Die Impulse 66 und 67 haben eine Pulsbreite 62 von kleiner 1 µs auf, wobei die einzelnen Impulse 66, 67 eine stark ansteigende Flanke mit einer Anstiegszeit 64 und einer weniger steil abfallende Flanke aufweisen. Die Impulswiederholzeit 63 liegt typischer Weise zwischen 10 µs und 100 ms.

Dabei haben die einzelnen Impulse 66,67 eine solche Gesamtamplitude, dass über die vorgegebene Gleichspannung hinaus eine vorgegebene Energiedichte erreicht wird. Wie erwähnt, ist meist die Pulsanstiegszeit 64 dabei kurz im Vergleich zur Pulsabfallzeit. Durch eine solche Art der Impulse wird erreicht, dass elektrische Durchschläge, die zu räumlichen und zeitlichen Störungen in der homogenen Plasmadichteverteilung führen würden, vermieden werden.

FIG 5 bis FIG 10 zeigen weitere Beispiele für Elektrodensysteme zur Erzeugung von Korona-Entladungen in vorzugsweise wässrigen Medien, insbesondere zur alternativen Verwendung bei den vorgenannten Ausführungsbeispielen. In FIG 5 ist eine Platte-Platte-Anordnung von einer ersten Platte 70a als Elektrode und einer zweiten Platte 70b als Elektrode dargestellt. Die erste Platte 70a und die zweite Platte 70b sind parallel zu einander angeordnet. Die erste Platte 70a bildet die Hochspannungselektrode und ist über ein Hochspannungskabel mit dem Hochspannungsimpulsgenerator 46 verbunden. Die zweite Platte 70b bildet die Gegenelektrode und steht als geerdete Elektrode mit dem Hochspannungsimpulsgenerator 46 in Verbindung.

Eine entsprechende Anordnung mit speziell ebenen Plattenelektroden ist in FIG 6 dargestellt. Es sind wiederum zwei massive Plattenelektroden 70a und 70c im festen Abstand vorhanden, wobei mittig eine Hochspannungselektrode 71 verläuft. Bei dieser Platte-Draht-Platte-Anordnung ist die Hochspannungselektrode 71 als massiver Draht ausgeführt und mit dem Hochspannungsausgang des Hochspannungsimpulsgenerators 46 verbunden. Die geerdeten Platten 70a, 70c stehen ebenfalls mit dem Hochspannungsimpulsgenerator in Verbindung.

FIG 7 zeigt eine Draht-Rohr-Anordnung als Elektrodensystem. In eine zylinderförmige Elektrode 72 ragt mittig eine Hochspannungselektrode 71 hinein. Wie in FIG 6 ist die Hochspannungselektrode 71 als massiver Draht ausgeführt und mit dem Hochspannungsimpulsgenerator 46 verbunden. Die zylinderförmige Elektrode 72, welche vorzugsweise als ein Drahtgeflecht ausgestaltet ist, ist geerdet und steht mit dem Hochspannungsimpulsgenerator 46 in Verbindung.

FIG 8 zeigt eine Spitze-Platte-Anordnung als Elektrodensystem. Die beispielsweise drei Spitzen 73 sind über eine Hochspannungsleitung mit dem Hochspannungsimpulsgenerator 46 verbunden. Die Spitzen 73 sind rechtwinklig zu einer geerdeten Plattenelektrode 74 angeordnet. Der Abstand der Spitzenelektroden 73 zu der Plattenelektrode 74 ist einstellbar und kann somit für unterschiedliche Prozessbedingungen angepasst werden.

FIG 9 zeigt eine Elektrodensystemanordnung, welche 3 Platten 70a, 70d und 70e umfasst. Die erste Platte 70a, welche als Hochspannungselektrode mit dem Hochspannungsimpulsgenerator 46 verbunden ist, ist mittig zwischen zwei massiven Platten 70d und 70e angeordnet. Die Platten 70a und 70b sind über einen Plattenverbinder 70f verbunden. Da die Platte 70d als geerdete Gegenelektrode mit dem Hochspannungsimpulsgenerator 46 in Verbindung steht, hat die Platte 70e über dem Plattenverbinder 70f ebenfalls die Funktion einer geerdeten Gegenelektrode.

FIG 10 zeigt ein Elektrodensystem als Gitter-Gitter-Anordnung. Analog zur FIG 5 stehen sich hier ein erstes Gitter 75a und ein zweites Gitter 75b parallel gegenüber. Das erste Gitter 75a bildet hierbei die Hochspannungselektrode und ist mit dem Hochspannungsimpulsgenerator 46 verbunden. Das zweite Gitter 75b bildet die geerdete Gegenelektrode und steht mit dem Hochspannungsimpulsgenerator 46 in Verbindung.

Allen bereits genannten Elektrodenanordnungen gemeinsam ist, dass sie anstelle der Aufschaltung von Hochspannungsimpulsen 66, 67 - wie in FIG 3 dargestellt - auch mit einer Gleichspannung, beispielsweise im Bereich von 1 V bis 10 V, insbesondere von 2 V bis 5 V, zur Erzeugung einer kontinuierlichen Elektrolyse beaufschlagt werden können.

Eine hybride Entladung, wobei sich eine Elektrode 75a vollständig außerhalb einer zu bleichenden Pulpe 39 befindet und eine zweite Elektrode 76b ganz oder teilweise in der Pulpe 39 eingetaucht ist, wird mit der Anordnung in FIG 11 erzeugt. Die Elektrode 76a ist bei diesem weiteren Ausführungsbeispiel als eine Gitterelektrode ausgeführt und steht mit dem Hochspannungsimpulsgenerator 46 in Verbindung. Auch die geerdete Gegenelektrode 76b ist als eine Gitterelektrode ausgeführt.

An der Grenzschicht zwischen Luft und Suspension 39 bildet sich eine erste Ladungswolke 68a aus. Mit Hilfe dieser Ladungswolke 68a können die chemisch aktiven Substanzen in die Suspension 39 gelangen und neben dem Bleicheffekt ungewollte Verunreinigungen beseitigen. Auch in der Suspension 39 entstehen bevorzugt an Stellen mit lokal erhöhter Feldstärke Ladungswolken 68b, 68c. Die Ladungswolken 68a, 68b, 68c setzen in der Suspension 39 Radikale, wie z.B. O, OH, HOO vor allem aber auch starke Oxidantien wie Ozon und/oder H₂O₂ frei. Diese chemisch aktiven Substanzen zerstören unter anderem mit hoher Effizienz Mikroorganismen wie Bakterien und Hefen.

In FIG 12 ist als anderes Ausführungsbeispiel ein Bleichbottich mit einer Gefäßwand 77 in einer Draufsicht dargestellt. Für den Bleichbottich wird eine Platten- oder Gitteranordnung mit gekrümmten Oberflächen zur Anpassung an die Gefäßwände bzw. Nutzung der Gefäßwände als Elektrode verwendet. Eine Vielfachdrahtelektrode 79 ist als eine konzentrische Elektrode, dem Verlauf der Gefäßwand 77 folgend angeordnet und steht mit dem Hochspannungsimpulsgenerator 46 in Verbindung. Ihr stehen zwei Gegenelektroden gegenüber: Zum einen die Gefäßwand 77 und zum anderen eine Plattenelektrode 78. Die Hochspannungselektrode 79 ist zwischen der Gefäßwand 77 und der Plattenelektrode 78 berührungsfrei angeordnet. Die Gefäßwand 77 und die Plattenelektrode 78 sind elektrisch leitend miteinander verbunden und bilden somit die geerdeten Gegenelektroden, welche mit dem Hochspannungsimpulsgenerator 46 in Verbindung stehen.

Um gepulste Entladungen im oberflächennahen Gasraum über der Pulpe 39 zu erzeugen ist in FIG 13 als weiteres Ausführungsbeispiel eine spezielle Elektrodenanordnung dargestellt. Eine Hochspannungselektrode 50 umfasst mehrere elektrisch miteinander verbundene Stabelektroden und ist im oberflächennahen Gasraum der Pulpe 39 derart angeordnet, dass ihre Stäbe parallel zur Oberfläche verlaufen. Eine geerdete Gegenelektrode 51 ist als massive Platte ausgeführt und in über die ganze Fläche verteilten äquidistanten Abständen zur Hochspannungselektrode 50 angeordnet. Auch bei dieser Elektrodenanordnung entstehen an der Grenzschicht zwischen Luft und Suspension 39 Ladungswolken, wie beispielhaft mit den Ladungswolken 68d und 68e angedeutet. Die Ladungswolken sorgen auch hier für ein Eindringen der chemisch aktiven Substanzen in die Suspension 39. Die Suspension 39 wird in diesem Fall in einem nach oben offenen Suspensionskanal 37a geführt. Die Wand des Suspensionskanals 37a ist zusätzlich mit der Gegenelektrode 51 verbunden.

FIG 14 zeigt mit einem letzten Ausführungsbeispiel ein gepulstes Korona-Entladungssystem in einer wässrigen Lösung oder Pulpe 39. Das Elektrodensystem ist analog zur FIG 3 als ein Koaxialdraht-Rohrelektrodensystem ausgebildet. Die Hochspannungselektrode 50 ist koaxial zu der Gegenelektrode 51, welche die Gefäßwand bildet, angeordnet. Zur Unterstützung der bleichenden Wirkung werden über eine Gasleitung 80 mittels eines Gasverteilers 81 feinste Gasperlen in den Entladungsbereich eingeleitet. In den Gasblasen 82 und 83 bilden sich vorzugsweise die zu FIG 3 erläuterten Streamer aus. Aufgrund der Streamerentladungen entstehen Oxidanzien 57. Es werden also in der Suspension bestimmte Radikale erzeugt.

FIG 15 zeigt eine schematische Darstellung einer Stoffaufbereitungsanlage 1a. Mit einer Auflösungsvorrichtung 90 werden zu Beginn des Stoffaufbereitungsprozesses fasrige Materialien in einem wässrigen Bindemittel suspendiert. Die Auflösungsvorrichtung 90 ist über ein Rohrsystem mit einer Chemikalienzugabevorrichtung 91 verbunden. Weiterhin ist das Rohrsystem zwischen der Auflösungsvorrichtung 90 und der Chemikalienzugabevorrichtung 91 mit einem ersten Verdünnungswasserzulauf 26a verbunden. Die Chemiezugabevorrichtung 91 ist über ein Rohrsystem mit einer ersten Reinigungsstufe 92 verbunden. Die erste Reinigungsstufe 92 ist weiterhin über ein Rohrsystem mit einer Flotationsstufe 93 verbunden. Zwischen der ersten Reinigungsstufe 92 und der Flotationsstufe 93 ist ein zweiter Verdünnungswasserzulauf 26b angeordnet. Eine zweite Reinigungsstufe 94 schließt sich, verbunden über ein Rohrleitungssystem, der Flotationsstufe 93 an. Von der zweiten Reinigungsstufe 94 gelangt die Suspension oder Pulpe ebenfalls über ein Rohrleitungssystem in eine Eindickungsvorrichtung 95. Die Eindickungsvorrichtung 95 steht über ein Rohrleitungssystem mit einem Bleichbehälter 96 in Verbindung. Aus dem Bleichbehälter 96 wird die Suspension oder Pulpe 39 in eine Bütte 97 gepumpt. Von der Bütte 97 stehen die behandelten fasrigen Materialien oder die Pulpe 39 für einen weiteren Bearbeitungsprozess zur Verfügung.

Die Chemikalienzugabevorrichtung 5 kann verschiedene chemische Hilfsstoffe zugeben, u.a. Bleichstoffe zur Ergänzung eines plasmaerzeugten Bleicheffektes.

Während die Suspension oder Pulpe 39 durch den Stoffaufbereitungsprozess gepumpt wird, wird an den Stellen 26a und 26b Verdünnungswasser 26 beigemengt. Bei der Stoffauflösung der fasrigen Materialien in der Auflösungsvorrichtung 3 wird vorzugsweise mit einer Stoffdichte von bis zu 17 % gearbeitet. Danach wird die Suspension aus fasrigen Materialien für die nachfolgende Chemikalienzugabevorrichtung 91 und die erste Reinigungsstufe 92 mit dem Verdünnungswasser 26 an dem Verdünnungswasserzulauf 26a auf ca. 5,8 bis 6 % verdünnt.

Das Verdünnungswasser 26 wird am ersten Verdünnungswasserzulauf 19a mittels eines ersten Plasmareaktors 23a mit einem kalten Plasma bzw. einer Gasentladung behandelt. Durch die Behandlung des Verdünnungswassers 26 vor der eigentlichen Verdünnungsstelle, an der sich das Verdünnungswasser 26 mit der im Rohrleitungssystem befindlichen Suspension vermischt, werden im Verdünnungswasser 26 bestimmte Radikale erzeugt (OH⁻, HOO⁻, O, O₃). Diese Radikale, welche durch das Verdünnungswasser 26 in die Stoffsuspension gelangen, lösen bereits zu Beginn des Stoffaufbereitungsprozesses bleichende chemische Reaktionen in der Stoffsuspension aus. Auch können sie klebrige Verunreinigungen der Faserstoffe maskieren oder eliminieren. Diese bleichenden chemischen Reaktionen bzw. Radikale wirken direkt auf die fasrigen Materialien und sorgen so für das gewünschte Bleichergebnis. Für die nachfolgende Flotationsstufe 93 wird zwischen der ersten Reinigungsstufe 92 und der Flotationsstufe 93 die Stoffsuspension durch einen zweiten Verdünnungswasserzulauf 26b auf ca. 1 bis 1,3 % verdünnt. Auch an der Stelle 26b wird über einen zweiten Plasmareaktor 23b das Verdünnungswasser 26 vor der Vermischung mit der Suspension mit einem kalten Plasma bzw. einer Gasentladung behandelt.

Die Plasmareaktoren 98a und 98b sind bevorzugt unmittelbar in der Nähe der jeweiligen Einspeisungsstellen des Verdünnungswassers 26 angeordnet, insbesondere in einem Abstand, dass die verbleibende Rohrleitungslänge zur Einspeisungsstelle vorzugsweise wenige Meter, vorzugsweise um 50 cm, insbesondere nur einige cm, beträgt.

Nach Passieren der zweiten Reinigungsstufe 94 wird die Stoffsuspension 39 mit einer Stoffdichte von ca. 1 % in einer Eindickungsvorrichtung 13 eingedickt. Eine weitere Behandlung mit einem Knetdisperger, zur Verkleinerung von beispielsweise Restfarbpartikeln, kann an dieser Stelle optional eingesetzt werden.

FIG 16 zeigt in einem ersten Ausgestaltungsbeispiel einen der beiden aus FIG 15 bekannten Plasmareaktoren 98a und 98b in einer Schnittdarstellung. Der Plasmareaktor 23a ist derart hergerichtet, dass ein ungehinderter Durchfluss des Verdünnungswassers 26 ermöglicht ist. Das Verdünnungswasser 26 fällt oder fließt - vorzugsweise als freier Wasserstrahl in Strömungsrichtung S - durch einen Zwischenraum, welcher durch zwei in einem Abstand angeordnete Elektroden 43" und 44" gegeben ist. Die erste Elektrode 43" steht über eine Hochspannungsleitung mit einem Hochspannungsimpulsgenerator 46 in Verbindung. Zur Erzeugung eines Plasmas, einer Koronaentladung oder einer Gasentladung zwischen den beiden Elektroden 43" und 44" steht auch die zweite Elektrode 44 über eine Hochspannungsleitung mit dem Hochspannungsimpulsgenerator 46 in Verbindung. Mit dieser Anordnung ist eine simultane Erzeugung einer Reihe von unterschiedlich oxidierenden Radikalen im Verdünnungswasser 24 möglich. So können nach einer späteren innigen Vermischung mit der höher konsistenten wässrigen Suspension von fasrigen Materialien diese Fasern mit Radikalen behandelt werden.

## Patentansprüche

1. Bleichvorrichtung (38) zum Bleichen unverwobener Faserstoffe in einer Suspension, insbesondere als Pulpe oder Faserbrei, in einem oder an einem durch Begrenzungswände gegebenen Behandlungsvolumen, wobei in/durch das Behandlungsvolumen die Suspension einfüllbar oder durchfließbar ist,
**gekennzeichnet durch** mindestens eine erste Elektrode (43') und einen mit der ersten Elektrode (43') verbundenen Hochspannungsimpulsgenerator (46), mit welchem im Behandlungsvolumen und/oder in dessen unmittelbarer Umgebung ein Plasma erzeugbar ist.

2. Bleichvorrichtung (38) nach Anspruch 1,
**dadurch gekennzeichnet, dass** das Plasma in einem Abstand von kleiner als 20 cm, vorzugsweise kleiner als 10 cm, vorzugsweise kleiner als 5 cm, vom Behandlungsvolumen erzeugt wird.

3. Bleichvorrichtung (38) nach Anspruch 1 oder 2,
**dadurch gekennzeichnet, dass** die Faserstoffe für die Herstellung von Papier, Pappe oder Karton geeignet sind und/oder einem solchen Herstellungsprozess als Prozessgut zuführbar sind.

4. Bleichvorrichtung (38) nach einem der Ansprüche 1 bis 3,
**dadurch gekennzeichnet, dass** das Behandlungsvolumen zum Einfüllen bzw. Durchfließen der Suspension, vorzugsweise eines Ausgangsmaterials (30) bei der Papier-, Pappe- bzw. Kartonherstellung, insbesondere einer zu bleichenden Pulpe (39) oder eines zu bleichenden Faserbreis, geeignet ist.

5. Bleichvorrichtung (38) nach einem der Ansprüche 1 bis 4,
**dadurch gekennzeichnet, dass** mindestens eine zweite Elektrode (44') zur Plasmaerzeugung vorhanden ist.

6. Bleichvorrichtung (38) nach einem der Ansprüche 1 bis 5,
**dadurch gekennzeichnet, dass** wenigstens eine der Elektroden (44') derart angeordnet ist, dass sie bei in das Behandlungsvolumen eingefüllter oder darin durchfließender Suspension mit der Suspension in Berührung kommt.

7. Bleichvorrichtung (38) nach einem der Ansprüche 1 bis 6,
**dadurch gekennzeichnet, dass** wenigstens eine der Elektroden (43',44') derart angeordnet ist, dass das Plasma, vorzugsweise größtenteils, in einem oberflächennahen Volumen unter oder über der Oberfläche der eingefüllten Suspension erzeugt wird.

8. Bleichvorrichtung (38) nach einem der Ansprüche 5 bis 7,
**dadurch gekennzeichnet, dass** die Elektroden (43', 44') flächig ausgebildet sind, wobei insbesondere die zweite Elektrode (44') zumindest teilweise in der Suspension eintauchbar ist und/oder die erste Elektrode (43') parallel zur zweiten Elektrode (44') außerhalb der Suspension angeordnet ist.

9. Bleichvorrichtung (38) nach einem der Ansprüche 5 bis 8,
**dadurch gekennzeichnet, dass** die Elektroden (43', 44') flächig ausgebildet sind, wobei die erste Elektrode (43') und die zweite Elektrode (44') parallel zueinander im oberflächennahen Bereich der Suspension angeordnet sind.

10. Bleichvorrichtung (38) nach einem der Ansprüche 1 bis 9,
**dadurch gekennzeichnet, dass** eine Begrenzungswand (51) des Behandlungsvolumens als Elektrode hergerichtet ist.

11. Bleichvorrichtung (38) nach einem der Ansprüche 1 bis 10,
**dadurch gekennzeichnet, dass** das Behandlungsvolumen als eine Rohrleitung (36, 72, 77), insbesondere als Verbindungselement, für den Transport der Suspension ausgestaltet ist.

12. Bleichvorrichtung nach einem der Ansprüche 1 bis 11,
**dadurch gekennzeichnet, dass** mindestens eine Elektrode als Platte (70a, 70b) ausgestaltet ist.

13. Bleichvorrichtung (38) nach Anspruch 12,
**dadurch gekennzeichnet, dass** die Elektroden als mindestens zwei gegenüberstehende, vorzugsweise parallel zueinander verlaufende, Platten (70a,70b) angeordnet sind.

14. Bleichvorrichtung nach einem der Ansprüche 1 bis 13,
**dadurch gekennzeichnet, dass** mindestens eine Elektrode als Draht (71) ausgestaltet ist.

15. Bleichvorrichtung nach einem der Ansprüche 1 bis 14,
**dadurch gekennzeichnet, dass** mindestens eine Elektrode als ein Drahtgeflecht, insbesondere als ein Draht-Gitter (75a, 75b), ausgestaltet ist.

16. Bleichvorrichtung (38) nach einem der Ansprüche 1 bis 15,
**dadurch gekennzeichnet, dass** mindestens eine Elektrode als ein Gitter (75a, 75b), insbesondere als eine Anordnung von sich rechtwinklig oder schräg kreuzenden Rundstäben und/oder Flachleisten, vorzugsweise in Form eines Siebes, ausgestaltet ist.

17. Bleichvorrichtung (38) nach einem der Ansprüche 14 bis 16, **dadurch gekennzeichnet, dass** die Elektroden als mindestens zwei gegenüberstehende, vorzugsweise parallel zueinander verlaufende, Gitter (75a,75b) angeordnet sind.

18. Bleichvorrichtung (38) nach einem der Ansprüche 1 bis 15,
**dadurch gekennzeichnet, dass** mindestens eine Elektrode eine oder mehrere Spitze(n) (73) aufweist.

19. Bleichvorrichtung (38) nach einem der Ansprüche 1 bis 16,
**dadurch gekennzeichnet, dass** mindestens eine Elektrode als ein Rohr (36, 72, 77) ausgestaltet ist.

20. Bleichvorrichtung (38) Anspruch 19,
**dadurch gekennzeichnet, dass** die Elektroden als ein Rohr (72) mit einem darin, vorzugsweise koaxial, angeordneten Draht (71) ausgestaltet sind.

21. Bleichvorrichtung nach einem der Ansprüche 5 bis 20,
**dadurch gekennzeichnet, dass** die Elektroden derart angeordnet sind, dass zwischen zwei über mindestens einen Plattenverbinder (70f) miteinander elektrisch verbundenen Platten (70d, 70e), welche die erste Elektrode bilden, ein Draht (71) oder ein Gitter (75a) als zweite Elektrode angeordnet ist.

22. Bleichvorrichtung (38) nach einem der Ansprüche 1 bis 21,
**dadurch gekennzeichnet, dass** die mindestens eine - vorzugsweise flächig ausgebildete - Elektrode (78, 79) zumindest teilweise parallel zu einer, insbesondere gekrümmten, Mantelfläche oder zu einer Begrenzungswand (77) des Behandlungsvolumens angeordnet ist.

23. Bleichvorrichtung (38) nach einem der Ansprüche 1 bis 22,
**gekennzeichnet durch** ein Mittel (81) zum Injizieren von Gas, insbesondere Luft oder Sauerstoff, vorzugsweise reinem Sauerstoff oder Sauerstoff mit beispielsweise Edelgas als Trägergas, in das Behandlungsvolumen.

24. Verfahren zur Behandlung unverwobener Faserstoffe in einer Suspension, insbesondere als Pulpe oder Faserbrei, vorzugsweise zum Betrieb der Bleichvorrichtung nach einem der vorstehenden Patentansprüche, **dadurch** g e k e n n-z e i c h n e t, dass die Suspension oder ein ihr zuzugebendes Verdünnungswasser (26) mit, vorzugsweise nichtthermischem, großflächigem Plasma unter mindestens Atmosphärendruck in Kontakt gebracht, das Plasma in unmittelbarer Nähe zur Suspension bzw. des Verdünnungswassers (26) erzeugt oder in der Suspension bzw. im Verdünnungswasser (26) oder in unmittelbarer Umgebung der Suspension bzw. des Verdünnungswassers (26) eine Gasentladung, insbesondere eine Koronaentladung, unter mindestens Atmosphärendruck erzeugt wird.

25. Verfahren nach Anspruch 24,
**dadurch gekennzeichnet, dass** das Plasma in einem Abstand von kleiner als 20 cm, vorzugsweise kleiner als 10 cm, vorzugsweise kleiner als 5 cm, von der Suspension erzeugt wird.

26. Verfahren nach Anspruch 24 oder 25,
**dadurch gekennzeichnet, dass** die Suspension für die Herstellung von Papier, Pappe oder Karton geeignet ist.

27. Verfahren nach einem der Ansprüche 24 bis 26,
**dadurch gekennzeichnet, dass** als Suspension ein feuchtes oder nasses Blatt verwendet wird.

28. Verfahren nach einem der Ansprüche 24 bis 27,
**dadurch gekennzeichnet, dass** zur Erzeugung des Plasmas bzw. der Gasentladung zwischen Elektroden (43,44) Hochspannungsimpulse (66,67) mit einer Dauer (62) von weniger als 10 µs erzeugt werden.

29. Verfahren nach einem der Ansprüche 24 bis 28,
**dadurch gekennzeichnet, dass** das Plasma bzw. die Gasentladung vor und/oder während der Blattbildung an die Suspension appliziert wird, insbesondere beim Durchlauf durch oder über eine Siebvorrichtung (9).

30. Verfahren nach einem der Ansprüche 24 bis 29,
**dadurch gekennzeichnet, dass** die Suspension beidseitig mit dem Plasma in Kontakt gebracht bzw. mittels der Gasentladung behandelt wird.

31. Verfahren nach einem der Ansprüche 24 bis 30,
**dadurch gekennzeichnet, dass** das Plasma bzw. die Gasentladung zum Bleichen der Suspension, der Pulpe (39) oder des Faserbreis, insbesondere in einem Kocher, in einem Bleichbehältnis (37) oder in einer Leitung, verwendet wird.

32. Verfahren nach einem der Ansprüche 24 bis 31,
**dadurch gekennzeichnet, dass** die Suspension, die Pulpe (39) oder der Faserbrei, mit zumindest einer Elektrode zur Erzeugung des Plasmas bzw. der Gasentladung in Kontakt gebracht wird.

33. Verfahren nach einem der Ansprüche 24 bis 32,
**dadurch gekennzeichnet, dass** das Plasma bzw. die Gasentladung in der Suspension erzeugt wird.

34. Verfahren nach einem der Ansprüche 24 bis 33,
**dadurch gekennzeichnet, dass** der Gehalt an Trägerflüssigkeit, insbesondere Wasser, in der Suspension im Bereich zwischen 40% und 99,9 %, vorzugsweise im Bereich zwischen 80% und 98% und insbesondere im Bereich zwischen 85% und 98%, liegt.

35. Verfahren nach einem der Ansprüche 28 bis 34,
**dadurch gekennzeichnet, dass** im Plasma oder mittels der Gasentladung Radikale (59) erzeugt werden, die auf die Faserstoffe einwirken.

36. Verfahren nach Anspruch 35,
**dadurch gekennzeichnet, dass** für verschiedene Zustände von Suspensionen in einem Papier-, Karton-oder Pappe-Herstellungsprozess, insbesondere an unterschiedlichen Prozessstufen, Radikale (59) unterschiedlicher Art oder Zusammensetzung verwendet werden.

37. Verfahren nach Anspruch 35 oder 36,
**dadurch gekennzeichnet, dass** die Suspension innerhalb einer Prozessstufe in einem Papier- oder Karton-Herstellungsprozess Radikalen (59) unterschiedlicher Art oder Zusammensetzung ausgesetzt wird, vorzugsweise zeitlich nacheinander folgend.

38. Verfahren nach einem der Ansprüche 35 bis 37,
**dadurch gekennzeichnet, dass** als Radikale (59) Ozon (O₃), Wasserstoffperoxid (H₂O₂), Hydroxyl-Radikale (OH), HO₂ und/oder HO₂⁻ erzeugt werden.

39. Verfahren nach einem der Ansprüche 35 bis 38,
**dadurch gekennzeichnet, dass** beim Bleichen in der Suspension oder in der Pulpe (39) oder in dem Faserbrei das Plasma oder die Gasentladung derart appliziert wird, dass als Radikale (59) vermehrt Ozon (O₃) und/oder Wasserstoffperoxid (H₂O₂) gebildet wird.

40. Verfahren nach einem der Ansprüche 35 bis 39,
**dadurch gekennzeichnet, dass** beim Sieben und/oder in/im flächig verteilter/n Suspension oder Pulpe (39) oder Faserbrei oder im sich bildenden oder gebildeten, noch ungepressten Blatt das Plasma oder die Gasentladung derart appliziert wird, dass als Radikale (59) vermehrt Hydroxyl (OH), HO₂ und/oder HO₂⁻ gebildet wird.

41. Verfahren nach einem der Ansprüche 35 bis 40,
**dadurch gekennzeichnet, dass** eine Erzeugungsrate der Radikale (59) und/oder die Zusammensetzung der erzeugten Radikale (59) durch Beeinflussung einer Amplitude (U), einer Impulsdauer (62) und/oder einer Impulswiederholrate (63) der Hochspannungsimpulse (66,67) gesteuert wird.

42. Verfahren nach Anspruch 41,
**dadurch gekennzeichnet, dass** zur Steuerung und Regelung der Erzeugungsrate und/oder der Art der erzeugten Radikale (59) eine Konzentration der erzeugten Radikale (59) gemessen wird.

43. Verfahren nach Anspruch 41 oder 42,
**dadurch gekennzeichnet, dass** zur Steuerung und Regelung der Erzeugungsrate oder der Zusammensetzung der erzeugten Radikale (59) eine Eigenschaft der Suspension, vorzugsweise eine Qualitätseigenschaft, insbesondere dessen Opazität, Glanz, Weisse, Fluoreszenz oder Farbpunkt, gemessen wird.

44. Verfahren nach einem der Ansprüche 42 oder 43,
**dadurch gekennzeichnet, dass** die Konzentration bzw. die Eigenschaft "online" gemessen wird.

45. Verfahren nach einem der Ansprüche 41 bis 44,
**dadurch gekennzeichnet, dass** zur Regelung die Amplitude (U) der Hochspannungsimpulse (66,67) bei konstanter Wiederholrate (63) verändert wird.

46. Verfahren nach einem der Ansprüche 41 bis 45,
**dadurch gekennzeichnet, dass** zur Regelung die Wiederholrate (63) der Hochspannungsimpulse (66,67) bei konstanter Amplitude (U) verändert wird.

47. Verfahren nach einem der Ansprüche 24 bis 46,
**dadurch gekennzeichnet, dass** die Suspension, die Pulpe (39) oder der Faserbrei, vorzugsweise zum Bleichen, im plasmabeaufschlagten Bereich mit Sauerstoff angereichert wird.

48. Verfahren nach einem der Ansprüche 24 bis 47,
**dadurch gekennzeichnet, dass** in der Suspension, in der Pulpe (39) oder in dem Faserbrei, vorzugsweise zum Bleichen, eine Hochspannungs-Impulsdauer (62) von weniger als 100 ns verwendet wird.

49. Verfahren nach einem der Ansprüche 24 bis 48,
**dadurch gekennzeichnet, dass** flächig verteilte/r Suspension, Pulpe (39) oder Faserbrei oder sich bildendes oder gebildetes, noch ungepresstes Blatt, insbesondere beim Sieben, im plasmabeaufschlagten Bereich von einer mit Wasserdampf angereicherten Atmosphäre umgeben wird.

50. Verfahren nach einem der Ansprüche 41 bis 49,
**dadurch gekennzeichnet, dass** an flächig verteilter/m Suspension, Pulpe (39) oder Faserbrei oder sich bildendem oder gebildeten, noch ungepresstem Blatt, insbesondere beim Sieben, eine Hochspannungs-Impulsdauer (62) von 100ns bis 1µs verwendet wird.

51. Verfahren nach einem der Ansprüche 41 bis 50,
**dadurch gekennzeichnet, dass** bei flächig verteilter/m Suspension, Pulpe (39) oder Faserbrei oder sich bildendem oder gebildeten, noch ungepresstem Blatt, insbesondere beim Sieben, eine Hochspannungs-Amplitude (U) entsprechend mindestens dem zweifachen Wert, vorzugsweise mindestens dem dreifachen Wert, einer Korona-Einsatzspannung an die Elektroden angelegt wird.

52. Verfahren nach einem der Ansprüche 41 bis 51,
**dadurch gekennzeichnet, dass** zur Erzeugung des Plasmas bzw. der Korona-Entladung eine Gleichspannungs-Korona-Entladung erzeugt wird und der Gleichspannungs-Korona-Entladung die Hochspannungsimpulse (66,67) überlagert werden.

53. Verfahren nach einem der Ansprüche 41 bis 52,
**dadurch gekennzeichnet, dass** eine Impulswiederholrate (63) zwischen 10Hz und 5kHz, insbesondere aus dem Bereich von 10Hz bis 10kHz, verwendet wird.

54. Verfahren nach einem der Ansprüche 41 bis 53,
**dadurch gekennzeichnet, dass** die Leistungseinkopplung elektrischer Energie in das Plasma vorwiegend über die Regelung von Amplitude (U), Impulsdauer (62), und Impulswiederholrate (63) der überlagerten Hochspannungsimpulse gesteuert wird.

55. Verfahren nach einem der Ansprüche 28 bis 54,
**dadurch gekennzeichnet, dass** Hochspannungsimpulse (66,67) mit einer Dauer (62) von weniger als 3 µs, vorzugsweise von weniger als 1 µs, vorzugsweise von weniger als 500 ns, angewendet werden.

56. Verfahren nach einem der Ansprüche 28 bis 55,
**dadurch gekennzeichnet, dass** ein homogenes, großvolumiges Plasma mit hoher Leistungsdichte erzeugt wird, ohne dass es zu Plasmaeinschnürungen oder Durchschlägen kommt.

57. Verfahren nach einem der Ansprüche 28 bis 56,
**dadurch gekennzeichnet, dass** eine DC-Spannung von solcher Höhe eingesetzt wird, dass im Plasma nur in Verbindung mit überlagerten Hochspannungsimpulsen eine stabile DC-Koronaentladung gebildet wird.

58. Verfahren nach Anspruch 57,
**dadurch gekennzeichnet, dass** die eingesetzte DC-Spannung unter der Spannung für einen stabilen Betrieb ohne Hochspannungs-Impulsüberlagerung liegt.

59. Verfahren nach Anspruch 57 oder 58,
**dadurch gekennzeichnet, dass** die eingesetzte Gesamtamplitude (DC-Spannung + Impulsamplitude) über der statischen Durchbruchspannung der Elektrodenanordnung liegt.

60. Verfahren nach einem der Ansprüche 57 bis 59,
**dadurch gekennzeichnet, dass** die eingesetzte Gesamtamplitude dem zwei- bis fünffachen der statischen Durchbruchspannung der Elektrodenanordnung entspricht.

61. Verfahren nach einem der Ansprüche 57 bis 60,
**dadurch gekennzeichnet, dass** die Amplitude (U) der Hochspannungsimpulse zwischen 10% und 1000% der eingesetzten DC-Spannung beträgt.

62. Verfahren nach einem der Ansprüche 28 bis 61,
**dadurch gekennzeichnet, dass** eine Gasströmung senkrecht zu der Elektrodenanordnung (43,44) erzeugt wird.

63. Verfahren nach einem der Ansprüche 28 bis 62,
**dadurch gekennzeichnet, dass** eine Gasströmung parallel zu der Elektrodenanordnung (43,44) erzeugt wird.

64. Verfahren nach einem der Ansprüche 24 bis 63,
**dadurch gekennzeichnet, dass** durch organische Farbstoffe, biokatalytische Substanzen und/oder Mikroorganismen und/oder sonstiges biologisches Material gebildete Verunreinigungen in der Suspension reduziert werden.

65. Verfahren nach einem der Ansprüche 24 bis 64,
**dadurch gekennzeichnet, dass** klebende Verunreinigungen reduziert werden.

66. Verfahren nach Anspruch 24,
**dadurch gekennzeichnet, dass** das Verdünnungswasser (26) zusätzlich mit dem Plasma oder der Gasentladung behandelt wird, bevor das Verdünnungswasser (26) der Suspension zugegeben wird.

## Claims

1. Bleaching device (38) for bleaching non-woven fibrous materials in a suspension, in particular as a pulp or a fibre slurry in or at a treatment volume provided by delimiting walls, wherein the suspension can be filled into or can flow through the treatment volume, **characterised by** at least one first electrode (43') and a high voltage pulse generator (46) which is connected to the first electrode (43') and with which a plasma can be generated in the treatment volume and/or in the immediate vicinity thereof.

2. Bleaching device (38) according to claim 1,
**characterised in that** the plasma is generated at a distance of less than 20 cm, preferably less than 10 cm, more preferably less than 5 cm from the treatment volume.

3. Bleaching device (38) according to claim 1 or 2,
**characterised in that** the fibrous materials are suitable for the manufacturing of paper, paperboard or cardboard and/or can be fed to such a manufacturing process as the processing material.

4. Bleaching device (38) according to one of the claims 1 to 3, **characterised in that** the treatment volume is suitable to be filled with or flowed through by the suspension, preferably of a starting material (30) for paper, paperboard or cardboard manufacturing, in particular a pulp (39) to be bleached or a fibre slurry to be bleached.

5. Bleaching device (38) according to one of the claims 1 to 4, **characterised in that** at least one second electrode (44') is provided for plasma generation.

6. Bleaching device (38) according to one of the claims 1 to 5, **characterised in that** at least one of the electrodes (44') is arranged such that, with suspension filled into or flowing through the treatment volume, said electrode comes into contact with the suspension.

7. Bleaching device (38) according to one of the claims 1 to 6, **characterised in that** at least one of the electrodes (43', 44') is arranged such that the plasma is generated, at least mostly, in a volume close to and below or above the surface of the filled suspension.

8. Bleaching device (38) according to one of the claims 5 to 7, **characterised in that** the electrodes (43', 44') are configured planar, wherein in particular the second electrode (44') can be at least partially immersed in the suspension and/or the first electrode (43') is arranged parallel to the second electrode (44') outside the suspension.

9. Bleaching device (38) according to one of the claims 5 to 8, **characterised in that** the electrodes (43', 44') are configured planar, wherein the first electrode (43') and the second electrode (44') are arranged parallel to one another in the region of the suspension close to the surface.

10. Bleaching device (38) according to one of the claims 1 to 9, **characterised in that** a delimiting wall (51) of the treatment volume is configured as an electrode.

11. Bleaching device (38) according to one of the claims 1 to 10, **characterised in that** the treatment volume is configured as a tubular conduit (36, 72, 77), in particular as a connecting element for the transport of the suspension.

12. Bleaching device (38) according to one of the claims 1 to 11, **characterised in that** at least one electrode is configured as a plate (70a, 70b).

13. Bleaching device (38) according to claim 12, **characterised in that** the electrodes are arranged as at least two plates (70a, 70b) opposing one another and preferably extending parallel to one another.

14. Bleaching device (38) according to one of the claims 1 to 13, **characterised in that** at least one electrode is configured as a wire (71).

15. Bleaching device (38) according to one of the claims 1 to 14, **characterised in that** at least one electrode is configured as a wire mesh, in particular as a wire grid (75a, 75b).

16. Bleaching device (38) according to one of the claims 1 to 15, **characterised in that** at least one electrode is configured as a grid (75a, 75b), in particular as an arrangement of round rods and/or flat strips crossing one another at right angles or obliquely, preferably in the form of a sieve.

17. Bleaching device (38) according to one of the claims 14 to 16, **characterised in that** the electrodes are arranged as at least two grids (75a, 75b) opposing one another and preferably extending parallel to one another.

18. Bleaching device (38) according to one of the claims 1 to 15, **characterised in that** at least one electrode has one or more spike(s) (73).

19. Bleaching device (38) according to one of the claims 1 to 16, **characterised in that** at least one electrode is configured as a tube (36, 72, 77).

20. Bleaching device (38) according to claim 19, **characterised in that** the electrodes are configured as a tube (72) with a, preferably coaxial, wire (71) arranged therein.

21. Bleaching device (38) according to one of the claims 5 to 20, **characterised in that** the electrodes are arranged such that a wire (71) or a grid (75a) is arranged as the second electrode between two plates (70d, 70e) electrically connected to one another by means of at least one plate connector (70f), said plates constituting the first electrode.

22. Bleaching device (38) according to one of the claims 1 to 21, **characterised in that** the at least one - preferably planar configured - electrode (78, 79) is arranged at least partially parallel to a, particularly curved, lateral surface or to a delimiting wall (77) of the treatment volume.

23. Bleaching device (38) according to one of the claims 1 to 22, **characterised by** a means (81) for injecting gas, in particular air or oxygen, preferably pure oxygen or oxygen with, for example, a noble gas as the carrier gas, into the treatment volume.

24. Method for treating non-woven fibrous materials in a suspension, in particular as a pulp or a fibre slurry, preferably for operating the bleaching device according to one of the preceding claims, **characterised in that** the suspension or a dilution water (26) to be added thereto is brought into contact with, preferably non-thermal, large-area plasma under at least atmospheric pressure, the plasma is generated in the immediate vicinity of the suspension or the dilution water (26) or a gas discharge, in particular a corona discharge is generated under at least atmospheric pressure in the suspension or in the dilution water (26) or in the immediate vicinity of the suspension or of the dilution water (26).

25. Method according to claim 24,
**characterised in that** the plasma is generated at a distance of less than 20 cm, preferably less than 10 cm, more preferably less than 5 cm from the suspension.

26. Method according to claim 24 or 25,
**characterised in that** the suspension is suitable for the manufacturing of paper, paperboard or cardboard.

27. Method according to one of the claims 24 to 26,
**characterised in that** a moist or wet sheet is used as the suspension.

28. Method according to one of the claims 24 to 27,
**characterised in that**, in order to generate the plasma or the gas discharge, high voltage pulses (66, 67) with a duration (62) of less than 10 µs are generated between electrodes (43, 44).

29. Method according to one of the claims 24 to 28,
**characterised in that** the plasma or the gas discharge is applied to the suspension before and/or during the sheet formation, in particular during passage through or over a wire device (9).

30. Method according to one of the claims 24 to 29,
**characterised in that** the suspension is brought into contact with the plasma or is treated by means of the gas discharge on both sides.

31. Method according to one of the claims 24 to 30,
**characterised in that** the plasma or the gas discharge is used for bleaching the suspension, the pulp (39) or the fibre slurry, in particular in a boiling apparatus, in a bleaching vessel (37) or in a conduit.

32. Method according to one of the claims 24 to 31,
**characterised in that** the suspension, the pulp (39) or the fibre slurry is brought into contact with at least one electrode for generating the plasma or the gas discharge.

33. Method according to one of the claims 24 to 32,
**characterised in that** the plasma or the gas discharge is generated in the suspension.

34. Method according to one of the claims 24 to 33,
**characterised in that** the content of carrier fluid, in particular water, in the suspension is in the range between 40% and 99.9%, preferably in the range between 80% and 98% and in particular in the range between 85% and 98%.

35. Method according to one of the claims 28 to 34,
**characterised in that** radicals (59) which act upon the fibrous materials are generated in the plasma or by means of the gas discharge.

36. Method according to claim 35,
**characterised in that** radicals (59) of different types or compositions are used for different states of suspension in a paper, paperboard or cardboard manufacturing process, in particular at different processing steps.

37. Method according to claim 35 or 36,
**characterised in that** the suspension is exposed within a processing step in a paper, paperboard or cardboard manufacturing process to radicals (59) of different types or compositions, preferably chronologically one after another.

38. Method according to one of the claims 35 to 37,
**characterised in that** as the radicals (59) ozone (O₃), hydrogen peroxide (H₂O₂), hydroxyl radicals (OH), HO₂ and/or HO₂⁻ are generated.

39. Method according to one of the claims 35 to 38,
**characterised in that**, during bleaching in the suspension or in the pulp (39) or in the fibre slurry, the plasma or the gas discharge is applied such that as the radicals (59), ozone (O₃) and/or hydrogen peroxide (H₂O₂) are often generated.

40. Method according to one of the claims 35 to 39,
**characterised in that**, during straining and/or in the areally distributed suspension or pulp (39) or fibre slurry or in the forming or already formed, still unpressed sheet, the plasma or the gas discharge is applied such that as the radicals (59), hydroxyl (OH), HO₂ and/or HO₂⁻ are often generated.

41. Method according to one of the claims 35 to 40,
**characterised in that** a rate of generation of the radicals (59) and/or the composition of the radicals (59) generated is controlled by influencing an amplitude (U), a pulse duration (62) and/or a pulse repetition rate (63) of the high voltage pulse (66, 67).

42. Method according to claim 41, **characterised in that** for controlling and regulating the generation rate and/or the type of the radicals (59) generated, a concentration of the radicals (59) generated is measured.

43. Method according to claim 41 or 42,
**characterised in that** for controlling and regulating the generation rate or the composition of the radicals (59) generated, a property of the suspension, preferably a quality property, in particular the opacity, sheen, whiteness, fluorescence or colour location thereof is measured.

44. Method according to one of the claims 42 or 43,
**characterised in that** the concentration or the property is measured "online".

45. Method according to one of the claims 41 to 44,
**characterised in that**, for regulation, the amplitude (U) of the high voltage pulses (66, 67) is adjusted at a constant repetition rate (63).

46. Method according to one of the claims 41 to 45,
**characterised in that**, for regulation, the repetition rate (63) of the high voltage pulses (66, 67) is adjusted at a constant amplitude (U).

47. Method according to one of the claims 24 to 46,
**characterised in that** the suspension, the pulp (39) or the fibre slurry is enriched with oxygen in the plasma-generating region, preferably for bleaching.

48. Method according to one of the claims 24 to 47,
**characterised in that** in the suspension, in the pulp (39) or in the fibre slurry, a high voltage pulse duration (62) of less than 100 ns is used, preferably for bleaching.

49. Method according to one of the claims 24 to 48,
**characterised in that** the areally distributed suspension, pulp (39) or fibre slurry or the forming or already formed, still unpressed sheet, is surrounded in the region to which plasma is applied by an atmosphere enriched with water vapour, particularly during straining.

50. Method according to one of the claims 41 to 49,
**characterised in that** a high voltage pulse duration (62) of between 100 ns and 1 µs is used on the areally distributed suspension, pulp (39) or fibre slurry or the forming or already formed, still unpressed sheet, particularly during straining.

51. Method according to one of the claims 41 to 50,
**characterised in that** a high voltage amplitude (U) corresponding to at least twice the value, preferably at least three times the value of a corona operating voltage is applied to the electrodes for the areally distributed suspension, pulp (39) or fibre slurry or the forming or already formed, still unpressed sheet, particularly during straining.

52. Method according to one of the claims 41 to 51,
**characterised in that**, in order to generate the plasma or the corona discharge, a direct current corona discharge is generated and the high voltage pulses (66, 67) are overlaid on the direct current corona discharge.

53. Method according to one of the claims 41 to 52,
**characterised in that** a pulse repetition rate (63) of between 10 Hz and 5 kHz, in particular between 10 Hz and 10 kHz is used.

54. Method according to one of the claims 41 to 53,
**characterised in that** the power coupling of electrical energy into the plasma is controlled primarily by means of the regulation of amplitude (U), pulse duration (62) and pulse repetition rate (63) of the overlaid high voltage pulses.

55. Method according to one of the claims 28 to 54,
**characterised in that** high voltage pulses (66, 67) with a duration (62) of less than 3 µs, preferably less than 1 µs, more preferably less than 500 ns are used.

56. Method according to one of the claims 28 to 55,
**characterised in that** a homogeneous, large-volume plasma with a high power density is generated without plasma pinching or breakdown occurring.

57. Method according to one of the claims 28 to 56,
**characterised in that** a DC voltage of a sufficient level is used such that a stable DC corona discharge is formed in the plasma only in conjunction with overlaid high voltage pulses.

58. Method according to claim 57,
**characterised in that** that the DC voltage used lies below the voltage for a stable operation without the overlaying of high voltage pulses.

59. Method according to claim 57 or 58,
**characterised in that** the total amplitude used (DC voltage + pulse amplitude) lies above the static breakdown voltage of the electrode arrangement.

60. Method according to one of the claims 57 to 59,
**characterised in that** the total amplitude used corresponds to between two times and five times the static breakdown voltage of the electrode arrangement.

61. Method according to one of the claims 57 to 60,
**characterised in that** the amplitude (U) of the high voltage pulses lies in the range between 10% and 1000% of the DC voltage used.

62. Method according to one of the claims 28 to 61,
**characterised in that** a gas stream is generated perpendicularly to the electrode arrangement (43, 44).

63. Method according to one of the claims 28 to 62,
**characterised in that** a gas stream is generated parallel to the electrode arrangement (43, 44).

64. Method according to one of the claims 24 to 63,
**characterised in that** impurities formed by means of organic dyes, biocatalytic substances and/or microorganisms and/or other biological material formed in the suspension are reduced.

65. Method according to one of the claims 24 to 64,
**characterised in that** adhesive impurities are reduced.

66. Method according to claim 24,
**characterised in that** the dilution water (26) is also treated with the plasma or the gas discharge before the dilution water (26) is added to the suspension.

## Revendications

1. Dispositif (38) de blanchiment de matières fibreuses non entrelacées en suspension, notamment sous la forme de pâte ou de bouillie de fibres, dans/ou sur un volume de traitement donné par des parois de démarcation, dans lequel le volume de traitement peut être rempli par la suspension ou elle peut y passer,
**caractérisé par** au moins une première électrode (43') et un générateur (46) d'impulsions en haute tension, qui est relié à la première électrode (43') et par lequel un plasma peut être produit dans le volume de traitement et/ou dans son environnement immédiat.

2. Dispositif (38) de blanchiment suivant la revendication 1,
**caractérisé en ce que** le plasma est produit à une distance plus petite que 20 cm, de préférence plus petite que 10 cm, de préférence plus petite que 5 cm du volume de traitement.

3. Dispositif (38) de blanchiment suivant la revendication 1 ou 2,
**caractérisé en ce que** les substances fibreuses sont propres à la fabrication du papier, du carton épais ou du carton et/ou peuvent être apportées en tant que produits à traiter à une opération de fabrication de ce genre.

4. Dispositif (38) de blanchiment suivant l'une des revendications 1 à 3,
**caractérisé en ce que** le volume de traitement est propre à être rempli ou à être traversé par la suspension, de préférence par une matière (30) première dans la fabrication du papier, du carton épais ou du carton, notamment par une pâte (9) à blanchir ou par une bouillie de fibres à blanchir.

5. Dispositif (38) de blanchiment suivant l'une des revendications 1 à 4,
**caractérisé en ce qu'**il y a au moins une deuxième électrode (44') pour la production de plasma.

6. Dispositif (38) de blanchiment suivant l'une des revendications 1 à 5,
**caractérisé en ce qu'**au moins l'une des électrodes (44') est disposée de manière à venir en contact avec la suspension lorsqu'elle remplit le volume de traitement ou lorsqu'elle y passe.

7. Dispositif (38) de blanchiment suivant l'une des revendications 1 à 6,
**caractérisé en ce qu'**au moins l'une des électrodes (43', 44') est disposée de manière à produire le plasma, de préférence pour la plus grande partie, dans un volume près de la surface, sous ou sur la surface de la suspension remplissant le volume.

8. Dispositif (38) de blanchiment suivant l'une des revendications 5 à 7,
**caractérisé en ce que** les électrodes (43', 44') sont à deux dimensions, la deuxième électrode (44') pouvant être immergée, au moins en partie dans la suspension et/ou la première électrode (43') étant disposée parallèlement à la deuxième électrode (44') en dehors de la suspension.

9. Dispositif (38) de blanchiment suivant l'une des revendications 5 à 8,
**caractérisé en ce que** les électrodes (43', 44') sont à deux dimensions, la première électrode (43') et la deuxième électrode (44') étant disposées parallèlement l'une à l'autre dans la zone proche de la surface de la suspension.

10. Dispositif (38) de blanchiment suivant l'une des revendications 1 à 9,
**caractérisé en ce qu'**une paroi (51) de démarcation du volume de traitement sert d'électrode.

11. Dispositif (38) de blanchiment suivant l'une des revendications 1 à 10,
**caractérisé en ce que** le volume de traitement est constitué sous la forme d'une canalisation (36, 72, 77), notamment sous la forme d'un élément de liaison, pour le transport de la suspension.

12. Dispositif de blanchiment suivant l'une des revendications 1 à 11,
**caractérisé en ce qu'**au moins une électrode est constituée sous la forme d'une plaque (70a, 70b).

13. Dispositif (38) suivant la revendication 12,
**caractérisé en ce que** les électrodes sont disposées sous la forme d'au moins deux plaques (70a, 70b) opposées l'une à l'autre, en étant de préférence parallèles entre elles.

14. Dispositif de blanchiment suivant l'une des revendications 1 à 13,
**caractérisé en ce qu'**au moins une électrode est sous la forme d'un filtre (71).

15. Dispositif de blanchiment suivant l'une des revendications 1 à 14,
**caractérisé en ce qu'**au moins une électrode est sous la forme d'un treillis de fil métallique, notamment d'un réseau (75a, 75b) de fils métalliques.

16. Dispositif (38) de blanchiment suivant l'une des revendications 1 à 15,
**caractérisé en ce qu'**au moins une électrode est sous la forme d'un réseau (75a, 75b), notamment sous la forme d'un agencement de barres de section droite circulaire et/ou de réglettes plates, s'entrecroisant à angle droit ou de manière inclinée, de préférence sous la forme d'un tamis.

17. Dispositif (38) de blanchiment suivant l'une des revendications 14 à 16,
**caractérisé en ce que** les électrodes sont disposées sous la forme d'au moins deux réseaux (75a, 75b) opposés, s'étendant de préférence parallèlement entre eux.

18. Dispositif (38) de blanchiment suivant l'une des revendications 1 à 15,
**caractérisé en ce qu'**au moins une électrode a une pointe (73) ou plusieurs pointes (73).

19. Dispositif (38) de blanchiment suivant l'une des revendications 1 à 16,
**caractérisé en ce qu'**au moins une électrode est sous la forme d'un tube (36, 72, 77).

20. Dispositif (38) de blanchiment suivant la revendication 19,
**caractérisé en ce que** l'électrode est sous la forme d'un tube (72), à l'intérieur duquel est disposé, de préférence coaxialement, un fil (71) métallique.

21. Dispositif de blanchiment suivant l'une des revendications 5 à 20,
**caractérisé en ce que** les électrodes sont disposées de manière à avoir, entre deux plaques (70d, 70e) reliées électriquement entre elles par au moins une liaison (70f) de plaque et formant la première électrode, un fil (71) métallique pour un réseau (75a) comme deuxième électrode.

22. Dispositif (38) de blanchiment suivant l'une des revendications 1 à 21,
**caractérisé en ce que** la au moins une électrode (78, 79), constituée de préférence en deux dimensions, est disposée au moins en partie parallèlement à une surface latérale, notamment courbée, ou à une paroi (77) de démarcation du volume de traitement.

23. Dispositif (38) de blanchiment suivant l'une des revendications 1 à 22,
**caractérisé par** un moyen (81) d'injection de gaz, notamment d'air ou d'oxygène, de préférence d'oxygène pur ou d'oxygène ayant par exemple un gaz rare comme gaz porteur, dans le volume de traitement.

24. Procédé de traitement de matières fibreuses non entrelacées en suspension, notamment sous la forme de pâte ou de bouillie de fibres, de préférence pour faire fonctionner le dispositif de blanchiment suivant l'une des revendications précédentes, **caractérisé en ce que** l'on met la suspension, ou une eau (26) de dilution qui lui est ajoutée, en contact avec un plasma de grande surface, de préférence non thermique, sous au moins la pression atmosphérique, **en ce qu'**on produit le plasma à proximité immédiate de la suspension ou de l'eau (26) de dilution ou on produit dans la suspension ou dans l'eau (26) de dilution ou à proximité immédiate de la suspension ou de l'eau (26) de dilution, une décharge dans un gaz, notamment une décharge par effet couronne, sous au moins la pression atmosphérique.

25. Procédé suivant la revendication 24,
**caractérisé en ce que** l'on produit le plasma à une distance plus petite que 20 cm, de préférence plus petite que 10 cm, de préférence plus petite que 5 cm, de la suspension.

26. Procédé suivant la revendication 24 ou 25,
**caractérisé en ce que** la suspension est propre à la fabrication du papier et du carton épais ou du carton.

27. Procédé suivant l'une des revendications 24 à 26,
**caractérisé en ce que** l'on utilise une feuille humide ou mouillée comme suspension.

28. Procédé suivant l'une des revendications 24 à 27,
**caractérisé en ce que**, pour produire le plasma ou la décharge dans un gaz, on produit, entre des électrodes (43, 44), des impulsions (66, 67) à haute tension d'une durée (62) de moins de 10 µs.

29. Procédé suivant l'une des revendications 24 à 28,
**caractérisé en ce que** l'on applique à la suspension le plasma ou la décharge dans un gaz avant et/ou pendant la formation de feuille, notamment lors du passage à travers ou sur un dispositif (9) de tamisage.

30. Procédé suivant l'une des revendications 24 à 29,
**caractérisé en ce que** l'on met la suspension des deux côtés en contact avec le plasma ou on la traite au moyen de la décharge dans un gaz.

31. Procédé suivant l'une des revendications 24 à 30,
**caractérisé en ce que** l'on utilise le plasma ou la décharge dans un gaz pour blanchir la suspension, la pâte (39) ou la bouillie de fibres, notamment dans une lessiveuse, dans un récipient (37) de blanchiment ou dans un conduit.

32. Procédé suivant l'une des revendications 24 à 31,
**caractérisé en ce que** l'on met la suspension, la pâte (39) ou la bouillie de fibres, en contact avec au moins une électrode pour la production du plasma ou de la décharge dans un gaz.

33. Procédé suivant l'une des revendications 24 à 32,
**caractérisé en ce que** l'on produit le plasma ou la suspension dans un gaz dans la suspension.

34. Procédé suivant l'une des revendications 24 à 33,
**caractérisé en ce que** la teneur en liquide porteur, notamment en eau, de la suspension est comprise entre 40% et 99,9%, de préférence entre 80% et 98% et notamment entre 85% et 98%.

35. Procédé suivant l'une des revendications 28 à 34,
**caractérisé en ce que** l'on produit dans le plasma ou au moyen de la décharge dans un gaz des radicaux (59) qui agissent sur les matières fibreuses.

36. Procédé suivant la revendication 35,
**caractérisé en ce que**, pour des états différents de suspensions dans une opération de fabrication du papier, du carton épais ou du carton, notamment à des stades opératoires différents, on utilise des radicaux (59) de nature différente ou de composition différente.

37. Procédé suivant la revendication 35 ou 36,
**caractérisé en ce que** l'on soumet la suspension, dans un stade opératoire d'une opération de fabrication du papier ou du carton épais, à des radicaux (59) de nature ou de composition différents, de préférence successivement dans le temps.

38. Procédé suivant l'une des revendications 35 à 37,
**caractérisé en ce que** l'on produit comme radicaux (59) de l'ozone (O₃), du peroxyde d'hydrogène (H₂O₂), des radicaux hydroxyle (OH), HO₂ et/ou HO₂.

39. Procédé suivant l'une des revendications 35 à 38,
**caractérisé en ce que**, lors du blanchiment, on applique dans la suspension ou dans la pâte (39) ou dans la bouillie de fibres le plasma ou la décharge dans un gaz, de manière à former de l'ozone (O₃) et/ou du peroxyde d'hydrogène (H₂O₂) se multipliant sous la forme de radicaux (59).

40. Procédé suivant l'une des revendications 35 à 39,
**caractérisé en ce que**, lors du tamisage et/ou dans la suspension ou la pâte (39) ou la bouillie de fibres, répartie à plat, ou dans la feuille en formation ou formée mais pas encore pressée, on applique le plasma ou la décharge dans un gaz, de manière à former de l'hydroxyde (OH), HO₂ et/ou HO₂ se multipliant sous la forme de radicaux (59).

41. Procédé suivant l'une des revendications 35 à 40,
**caractérisé en ce que** l'on se rend maître d'une vitesse de production des radicaux (59) et/ou de la composition des radicaux (59) produits en influant sur une amplitude (U), une durée (62) des impulsions et/ou un taux (63) de répétition des impulsions (66, 67) de haute tension.

42. Procédé suivant la revendication 41,
**caractérisé en ce que** pour se rendre maître et pour réguler le taux de production et/ou la nature des radicaux (59) produits, on mesure une concentration des radicaux (59) produits.

43. Procédé suivant la revendication 41 ou 42,
**caractérisé en ce que** pour se rendre maître et pour réguler le taux de production ou la composition des radicaux (59) produits, on mesure une propriété de la suspension, de préférence une propriété qualitative, notamment son opacité, sa brillance, sa blancheur, sa fluorescence ou son point de couleur.

44. Procédé suivant l'une des revendications 42 ou 43,
**caractérisé en ce que** l'on mesure la concentration ou la propriété « online ».

45. Procédé suivant l'une des revendications 41 à 44,
**caractérisé en ce que**, pour la régulation, on modifie l'amplitude (U) des impulsions (66, 67) à haute tension à taux (63) de répétition constant.

46. Procédé suivant l'une des revendications 41 à 45,
**caractérisé en ce que**, pour la régulation, on modifie le taux (63) de répétition des impulsions (66, 67) à haute tension à amplitude (U) constante.

47. Procédé suivant l'une des revendications 24 à 46,
**caractérisé en ce que** l'on enrichit en oxygène la suspension ou la pâte (39) ou la bouillie de fibres, de préférence pour le blanchiment, dans la zone soumise au plasma.

48. Procédé suivant l'une des revendications 24 à 47,
**caractérisé en ce que** l'on utilise une durée (62) d'impulsion à haute tension de moins de 100 ns dans la suspension ou dans la pâte (39) ou dans la bouillie de fibres, de préférence pour le blanchiment.

49. Procédé suivant l'une des revendications 24 à 48,
**caractérisé en ce que** la suspension, la pâte (39) ou la bouillie de fibres ou une feuille se formant ou déjà formée mais pas encore pressée, répartie à plat, est entourée, notamment lors du tamisage, dans la zone soumise au plasma, d'une atmosphère enrichie en vapeur d'eau.

50. Procédé suivant l'une des revendications 41 à 49,
**caractérisé en ce que** l'on utilise une durée (62) d'impulsion en haute tension de 100 ns à 1 µs, sur la suspension, la pâte (39) ou la bouillie de fibres ou une feuille se formant ou déjà formée mais pas encore pressée, répartie à plat, notamment lors du tamisage.

51. Procédé suivant l'une des revendications 41 à 50,
**caractérisé en ce que**, pour une suspension, une pâte (39) ou une bouillie de fibres ou une feuille se formant ou déjà formée mais pas encore pressée, répartie à plat, on applique aux électrodes, lors du tamisage, une amplitude (U) en haute tension, correspondant au moins à deux fois, de préférence au moins à trois fois, une tension d'amorçage à effet couronne.

52. Procédé suivant l'une des revendications 41 à 51,
**caractérisé en ce que**, pour la production du plasma ou de la décharge à effet couronne, on produit une décharge à effet couronne en tension continue et on superpose les impulsions (66, 67) à haute tension à la décharge à effet couronne en tension continue.

53. Procédé suivant l'une des revendications 41 à 52,
**caractérisé en ce que** l'on utilise un taux (63) de répétition des impulsions compris entre 10Hz et 5kHz, notamment allant de 10Hz à 10kHz.

54. Procédé suivant l'une des revendications 41 à 53,
**caractérisé en ce que** l'on règle l'énergie électrique d'injection de puissance dans le plasma, d'une manière prépondérante, par la régulation de l'amplitude (U), de la durée (62) d'impulsion et du taux (63) de répétition des impulsions à haute tension superposées.

55. Procédé suivant l'une des revendications 28 à 54,
**caractérisé en ce que** l'on applique des impulsions (66, 67) à haute tension d'une durée (62) de moins de 3 µs, de préférence de moins de 1 µs, de préférence de moins de 500 ns.

56. Procédé suivant l'une des revendications 28 à 55,
**caractérisé en ce que** l'on produit un plasma homogène de grand volume et ayant une grande densité de puissance, sans qu'il se produise des strictions de plasma ou des claquages.

57. Procédé suivant l'une des revendications 28 à 56,
**caractérisé en ce que** l'on utilise une tension en courant continu d'une amplitude telle, qu'il se forme dans le plasma une décharge à effet couronne en courant continu stable seulement en liaison avec la superposition d'impulsions à haute tension.

58. Procédé suivant la revendication 57,
**caractérisé en ce que** la tension en courant continu appliquée est inférieure à la tension pour un fonctionnement stable sans superposition d'impulsions à haute tension.

59. Procédé suivant la revendication 57 ou 58,
**caractérisé en ce que** l'amplitude totale utilisée (tension en courant continu + amplitude des impulsions) est supérieure à la tension de claquage statique de l'agencement d'électrodes.

60. Procédé suivant l'une des revendications 57 à 59,
**caractérisé en ce que** l'amplitude totale utilisée correspond de deux à cinq fois la tension de claquage statique de l'agencement d'électrodes.

61. Procédé suivant l'une des revendications 57 à 60,
**caractérisé en ce que** l'amplitude (U) des impulsions de haute tension est comprise entre 10% et 1000% de la tension en courant continu appliquée.

62. Procédé suivant l'une des revendications 28 à 61,
**caractérisé en ce que** l'on produit un courant de gaz perpendiculairement à l'agencement (43, 44) d'électrodes.

63. Procédé suivant l'une des revendications 28 à 62,
**caractérisé en ce que** l'on produit un courant de gaz parallèlement à l'agencement (43, 44) d'électrodes.

64. Procédé suivant l'une des revendications 24 à 63,
**caractérisé en ce que** l'on réduit, dans la suspension, des impuretés formées par des colorants organiques, des substances biocatalytiques et/ou des micro-organismes et/ou d'autres substances biologiques.

65. Procédé suivant l'une des revendications 24 à 64,
**caractérisé en ce que** l'on réduit des impuretés collantes.

66. Procédé suivant la revendication 24,
**caractérisé en ce que** l'on traite l'eau (26) de dilution en outre par le plasma ou par la décharge dans un gaz, avant d'ajouter l'eau (26) de dilution à la suspension.
